# EUROPÄISCHE PATENTSCHRIFT

(11) **EP 4 093 682 B1**
(45) Veröffentlichungstag und Bekanntmachung des Hinweises auf die Patenterteilung: **02.04.2025**
(21) Anmeldenummer: 21701496.8
(22) Anmeldetag: 21.01.2021
(51) Int. Cl.: B65D 55/08, B65D 55/06, B65D 41/54, A61J 1/06

(54) **ETIKETTIERANORDNUNG FÜR EIN MEHRTEILIGES GEFÄSS, SYSTEM UND VERFAHREN ZUM ANBRINGEN EINER ETIKETTIERANORDNUNG AN EINEM MEHRTEILIGEN GEFÄSS**
LABELLING ASSEMBLY FOR A MULTI-PART CONTAINER, SYSTEM AND METHOD FOR APPLYING A LABELLING ASSEMBLY TO A MULTI-PART CONTAINER
ENSEMBLE D'ÉTIQUETAGE POUR RÉCIPIENT EN PLUSIEURS PARTIES, SYSTÈME ET PROCÉDÉ D'APPLICATION D'UN ENSEMBLE D'ÉTIQUETAGE SUR UN RÉCIPIENT EN PLUSIEURS PARTIES

(30) Priorität: 24.01.2020 DE 102020101702
(43) Veröffentlichungstag der Anmeldung: 30.11.2022
(73) Patentinhaber: Schreiner Group GmbH & Co. KG, 85764 Oberschleissheim (DE)
(72) Erfinder: FREY, Mathias, 85764 Oberschleißheim (DE); GÖTZE, Benny, 81369 München (DE); BORY, Raphael, 85356 Freising (DE)
(74) Vertreter: Epping - Hermann - Fischer
(86) Internationale Anmeldenummer: PCT/EP2021/051307
(87) Internationale Veröffentlichungsnummer: WO 2021/148521

(56) Entgegenhaltungen:
- EP-A1- 0 627 361
- US-A- 4 724 973

## Beschreibung

Die vorliegende Erfindung betrifft eine Etikettieranordnung für ein mehrteiliges Gefäß, das auf einfache und kostengünstige Weise eine zuverlässige Erstöffnungsanzeige bereitstellen und zu einem zuverlässigen Manipulationsschutz für das Gefäß beitragen kann. Die Erfindung betrifft außerdem eine Verwendung einer solchen Etikettieranordnung für ein mehrteiliges Gefäß sowie ein System mit einer solchen Etikettieranordnung. Die Erfindung betrifft weiter ein Verfahren zum Anbringen einer solchen Etikettieranordnung an einem mehrteiligen Gefäß.

Etikettieranordnungen umfassen üblicherweise ein Etikett, das der Autorisierung sowie der Authentifizierung oder zum Herkunftsnachweis dienen kann. Zum Beispiel kommt eine Etikettieranordnung zum Einsatz, wenn es erforderlich ist, Inhaltsstoffe gegen einen unbefugten Zugriff zu schützen und eine erfolgte Öffnung des zugehörigen Behälters erkennen zu lassen. Dies betrifft insbesondere Behälter im pharmazeutischen und medizinischen Bereich, deren Inhalte gegen Manipulationen geschützt werden sollen.

Das Dokument EP 0 627 361 A1 offenbart eine Verschlussanordnung für eine Flasche mit einem hülsenförmigen Kappenelement, welches bezogen auf eine Längsachse ein erstes Kappenteil und ein zweites Kappenteil und eine Trennungslinie aufweist. Das erste Kappenteil ist zusammen mit einem Verschluss von dem zweiten Kappenteil und dem Flaschenkörper entfernbar.

Es ist eine Aufgabe, die der Erfindung zugrunde liegt, auf einfache und kostengünstige Weise zu einer zuverlässigen Kennzeichnung und einem sicheren Schutz für ein mehrteiliges Gefäß beizutragen.

Die Aufgabe wird durch die Merkmale der unabhängigen Patentansprüche gelöst. Vorteilhafte Weiterbildungen sind in den jeweiligen Unteransprüchen angegeben.

Gemäß der Erfindung umfasst eine Etikettieranordnung für ein mehrteiliges Gefäß ein hülsenförmiges Kappenelement, das an einer inneren Oberfläche eine Verzahnungsstruktur aufweist und das dazu ausgebildet ist, mittels der Verzahnungsstruktur mit einer äußeren Oberfläche eines Verschlusses des Gefäßes gekoppelt zu werden und diesen zu umgeben. Das Kappenelement weist bezogen auf eine Längsachse ein erstes Kappenteil, ein zweites Kappenteil und einen Trennungsbereich auf.

Die Etikettieranordnung weist weiter ein Fixierungsetikett mit einem ersten Etikettenabschnitt und einem an dem ersten Etikettenabschnitt angrenzenden zweiten Etikettenabschnitt auf. Der erste Etikettenabschnitt ist dazu ausgebildet, an dem zweiten Kappenteil befestigt zu werden, und der zweite Etikettenabschnitt ist dazu ausgebildet, an einem Gefäßkörper des Gefäßes befestigt zu werden, sodass das Fixierungsetikett das Kappenelement mit dem Gefäßkörper koppelt. Die Etikettieranordnung ist somit dazu eingerichtet, dass bei einem Öffnen des mit der Etikettieranordnung applizierten Gefäßes das Kappenelement in dem Trennungsbereich trennbar ist und zumindest ein Abschnitt des ersten Kappenteils zusammen mit einem Teil des Verschlusses von dem zweiten Kappenteil und dem Gefäßkörper entfernbar ist.

Mittels der beschriebenen Etikettieranordnung ist unter anderem eine zuverlässige und kostengünstige Siegellösung für Spritzen realisierbar. Die Etikettieranordnung ermöglicht eine sichere Versiegelung zum Beispiel von Primärverpackungen oder Gefäße im pharmazeutischen Bereich, wie Spritzen, Injektionsfläschchen oder Vials, wodurch eine Intaktheit einer Medikamentenverpackung garantiert oder eine solche angezeigt werden kann. Die Etikettieranordnung verhindert eine unbewusste Wiederverwendung einer entsprechend etikettierten Primärverpackung nach deren Gebrauch und zeigt deutlich sichtbar und zuverlässig eine Erstöffnung der Primärverpackung an. Somit wird mittels der Etikettieranordnung auch einer Manipulation der Primärverpackung entgegengewirkt bzw. durch einen Erstöffnungnachweis gekennzeichnet. Der mittels der Etikettieranordnung einrichtbare Erstöffnungsschutz eignet sich insbesondere für Spritzen, die mit einem Luer-Lock-Verschluss versehen sind.

Gemäß einer bevorzugten Weiterbildung der Etikettieranordnung ist das zweite Kappenteil bezogen auf einen an dem Gefäß applizierten Zustand der Etikettieranordnung angrenzend zu dem Gefäßkörper angeordnet und in Abstimmung auf diesen geometrisch ausgebildet und weist eine vorgegebene Umfangsgeometrie auf. Eine solche Umfangsgeometrie kann oval, eckig oder rund ausgebildet sein. Insbesondere kann das Kappenelement in Abstimmung auf das Gefäß bezogen auf die Längsachse rotationssymmetrisch ausgebildet sein, sodass zumindest das zweite Kappenteil einen vorgegebenen Durchmesser aufweist, der einem Durchmesser des Gefäßkörpers entspricht und eine äußere Oberfläche des zweiten Kappenteils bündig zu einer äußeren Oberfläche des Gefäßkörpers anordenbar ist.

Das Kappenelement bildet zum Beispiel eine in Bezug auf die Längsachse nach oben offene Hülse aus, die insbesondere im Zusammenwirken mit einem dafür vorgesehenen Deckelelement verschließbar ausgestaltet ist. Bei einem Öffnen des Gefäßes wird dann das Kappenelement oder das erste Kappenteil an eine äußere Oberfläche des Verschlusses angedrückt und mittels Ziehen und/oder Drehen von dem zweiten Kappenteil abgetrennt und zusammen mit einem Teil des Verschlusses von dem Gefäßkörper entfernt. Zudem kann das Kappenelement so ausgebildet sein, dass ein schmaler Spalt oder Zwischenraum zwischen dem Kappenelement und dem darin befindlichen Verschluss vorhanden ist. Eine Manipulation oder ein Öffnungsversuch durch Eingreifen von oben in den schmalen Zwischenraum ist daher nicht oder nur unter erschwerten Bedingungen möglich. Vorzugsweise ist das Kappenelement so ausgestaltet, dass es zumindest teilweise eine äußere Oberfläche des Verschlusses kontaktiert.

Im Rahmen dieser Beschreibung beziehen sich Begriffe wie "oben" und "unten" auf eine betriebsgemäße Anordnung beziehungsweise Anwendung der Etikettieranordnung und des Gefäßes. Dies betrifft auch Bezeichnungen wie "Kopf" und "Körper", wobei der Kopf in der Regel oben und der Körper üblicherweise unten anzuordnen ist. Der Verschluss des Gefäßes bildet zum Beispiel einen oberen Teil eines Injektionsfläschchens oder einer Spritze aus, und umfasst beispielsweise einen Kopfteil und ein Gewindeteil, die miteinander verschraubbar sind. Der Kopfteil wird zum Öffnen des Gefäßes von dem Gewindeteil abgeschraubt und entfernt. Der Gefäßkörper bildet einen unteren Teil des Injektionsfläschchens oder der Spritze aus und realisiert einen Behälter zur Aufnahme und Verwahrung eines vorgegebenen Inhalts.

Das Gefäß bildet einen Primärbehälter an dem die Etikettenanordnung als Sekundärkomponente vorgegeben angebracht wird. Das Kappenelement kann daher auch als Sekundärkappe bezeichnet werden, welche auf das Gefäß aufgesetzt ist und den Verschluss umgibt. Die Etikettieranordnung ist für einen Einsatz an einer Spritze geeignet, welche ein mehrteiliges Gefäß mit einem Spritzenkopf und einem Spritzenkörper darstellt. Das Prinzip ist aber auch für andere Pharmaverpackungen, wie zum Beispiel Injektionsfläschchen oder Vials, anwendbar. Die beschriebene Etikettieranordnung ermöglicht insbesondere auch ein nachträgliches Versiegeln von vorgefüllten Spritzen. Mittels des Kappenelements ist ein Adapter für den Verschluss des Gefäßes realisierbar, welcher insbesondere einen Geometrieausgleich zwischen Spritzenkopf und Spritzenkörper einrichten kann. Daher trägt die Etikettieranordnung auch zu einer einfachen, automatisierten und prozesssicheren Etikettierfähigkeit von solchen Gefäßen bei. Üblicherweise ist der Gewindeabschnitt des Verschlusses kleiner ausgebildet als der Kopfteil oder der Gefäßkörper. Dies bezieht sich bei rotationssymmetrischen Gefäßen, wie einer Spritze, insbesondere auf einen Durchmesser der jeweiligen Gefäßteile. Darüber hinaus weist ein Gewindeabschnitt einer Luer-Lock-Spritze in der Regel einen konisch zulaufenden Gewindeabschnitt auf, welcher nur mit erhöhtem Aufwand etikettierbar ist. Mittels des umgebenden Kappenelements kann der Durchmesser des Kopfbereichs der Spritze gezielt vergrößert und zum Beispiel an einen Durchmesser des Körperbereichs angegelichen werden. Auf diese Weise kann das Fixierungsetikett besonders einfach und zuverlässig auf das mit dem Kappenelement adaptierte Gefäß aufgebracht werden und im Zusammenwirken mit dem zweiten Kappenteil den Gewindeabschnitt der Spritze fixieren. Somit kann einem unerwünschten Mitdrehen des Gewindeabschnitts, zum Beispiel beim Öffnen des Gefäßes oder bei einem Einführen einer Spritzennadel, gezielt entgegengewirkt werden.

Gemäß einer weiteren bevorzugten Weiterbildung der Etikettieranordnung weisen das erste und/oder das zweite Kappenteil bezogen auf die Längsachse an einer jeweiligen inneren Oberfläche eine umlaufende Kontur auf, welche eine Negativform zu einer umlaufenden Kontur an einer jeweiligen äußeren Oberfläche des Verschlusses ausbildet. Mittels einer solchen inversen Formgebung der Innenkontur des Kappenelements kann ein besonders zuverlässiger Halt an dem Verschluss des Gefäßes eingerichtet werden. Das Kappenelement bildet eine formschlüssig anliegende Sekundärkappe, welche als Adapter für die Primärkappe bzw. den Verschluss einen Geometrieausgleich realisiert und einen stabilen und festen Halt an dem Gefäß bereitstellt.

Insbesondere kann eine Wandung des zweiten Kappenteils, die von einer inneren und einer äußeren Oberfläche begrenzt ist, bezogen auf die Längsachse konusförmig ausgebildet sein und sich in Richtung des ersten Kappenteils hin verjüngen. Besonders bevorzugt ist die äußere Oberfläche des zweiten Kappenteils zylinderförmig ausgebildet und während die innere Oberfläche des zweiten Kappenteils trichterförmig in Richtung des Gefäßkörpers zuläuft. Anders formuliert weist das zweite Kappenteil in einem unteren Bereich, der in einem applizierten Zustand dem Gefäßkörper zugewandt ist, eine dickere Wandung auf als in einem oberen Bereich, der in einem applizierten Zustand dem Gefäßkörper abgewandt ist.

Gemäß einer besonders bevorzugten Weiterbildung weist die Etikettieranordnung ferner ein Deckelelement auf, das mit dem ersten Kappenteil koppelbar ist und das dazu ausgebildet ist, an dem Verschluss des Gefäßes befestigt zu werden und das erste Kappenteil mit dem Verschluss zu koppeln und eine Oberseite des Verschlusses zu bedecken. Das Deckelelement ist insbesondere derart ausgebildet ist, dass es formschlüssig, kraftschlüssig und/oder stoffschlüssig mit dem ersten Kappenteil und/oder dem Verschluss koppelbar ist. Insbesondere können das Deckelelement und das erste Kappenteil so ausgebildet sein, dass sie mittels Schweißen und/oder Kleben miteinander koppelbar sind.

Die Verzahnungsstruktur des Kappenelements ist insbesondere so ausgebildet, dass sie in vorhandene Ausnehmungen an der Außenseite des Verschlusses eingreift oder die Oberflächenstruktur an der Außenseite des Verschlusses berücksichtigt. Die Verzahnungsstruktur umfasst zum Beispiel ein oder mehrere Verzahnungselemente, die in Form von einrastenden oder verhakenden Vorsprüngen eine formschlüssige Kopplung mit dem Verschluss des Gefäßes ausbilden, sodass bezogen auf eine Längsachse des Kappenelements zwischen dem Kappenelement und dem Verschluss eine zuverlässige Haltekraft eingerichtet ist.

Alternativ oder zusätzlich umfasst zum Beispiel das erste Kappenteil an einer inneren Oberfläche eine Kontur mit einer Verzahnungsstruktur, die in Abstimmung auf eine Kontur mit einer Verzahnungsstruktur an einer äußeren Oberfläche des Deckelelements vorgegeben ausgebildet ist. Das Deckelelement weist zum Beispiel einen hervorspringenden, umlaufenden Bereich auf, der in eine korrespondierende umlaufende Ausnehmung oder Nut an einer Innenseite des ersten Kappenteils eingreifen kann und somit eine verrastende Kopplung einrichten kann. Die Verzahnungsstrukturen sind komplementär zueinander ausgebildet, sodass zum Beispiel eine Verzahnungsstruktur ein Verzahnungselement aufweist, welches dazu ausgebildet ist, bei einem Anbringen des Kappenelements an dem Verschluss in eine Ausnehmung der anderen Verzahnungsstruktur einzugreifen. Das oder die Verzahnungselemente sind zum Beispiel jeweils in Form eines vertikalen und/oder horizontalen Einrasthakens ausgebildet, welcher dazu eingerichtet ist, eine formschlüssige Kopplung auszubilden, sodass bezogen auf eine Längsachse des Kappenelements zwischen dem Kappenelement und dem Verschluss eine rotatorische Haltekraft und/oder eine Haltekraft in Richtung der Längsachse eingerichtet ist. Ein Verzahnen des Kappenelements mit dem Verschluss erfolgt dann mittels Drehen des Kappenelements oder der jeweiligen Kappenteile, bis diese in eine Oberflächenstruktur an dem Verschluss und/oder dem Deckelelement einrasten.

Eine jeweilige Verzahnungsstruktur kann an dem ersten und/oder dem zweiten Kappenteil vorgesehen sein und zu einem erleichterten Öffnen des Gefäßes mittels einer Drehbewegung beitragen, bei dem eine Kraftübertragung aufgrund des drehfesten Formschlusses zwischen dem Kappenelement und dem Verschluss mit oder ohne Deckelelement eingeleitet wird. Bei einem Öffnen des Gefäßes ist dann die Haltekraft des Verschlusses an dem Gefäßkörper durch eine Drehbewegung zu überwinden. Alternativ zu einem Einrasthaken kann ein Verzahnungselement einer Verzahnungsstruktur bezogen auf eine Längsachse des Kappenelements steg- oder stiftförmig ausgebildet und dazu eingerichtet sein, eine formschlüssige Kopplung mit dem ersten Teil des Gefäßes auszubilden, sodass bezogen auf die Längsachse zwischen dem Kappenelement und dem Verschluss eine Haltekraft in radialer Richtung um die Längsachse eingerichtet ist.

Das Deckelelement kann als flaches Scheibchen ausgebildet sein und insbesondere an einer umlaufenden Außenseite eine vorgegebene Oberflächenstruktur aufweisen, die ein zuverlässiges Koppeln mit dem Kappenelement ermöglicht. Außerdem kann alternativ oder zusätzlich an einer Innenseite oder einer Unterseite des Deckelelements eine Oberflächenstruktur gezielt vorgegeben sein, um eine zuverlässige und stabile Verbindung mit einer Oberseite des Verschlusses auszubilden.

Gemäß einer Weiterbildung der Etikettieranordnung weist das Deckelelement einen Hülsenabschnitt auf, der sich bezogen auf einen an dem Gefäß applizierten Zustand der Etikettieranordnung zwischen dem Kappenelement und dem Verschluss erstreckt. Auf diese Weise kann ein besonders zuverlässiger Halt zwischen dem ersten Kappenteil und dem Deckelelement eingerichtet werden, welcher zudem zu einer zuverlässigen Kraftübertragung auf den Verschluss beiträgt. Im Vergleich zu einem scheibenförmigen Deckelelement bietet der umlaufende Hülsenabschnitt eine größere Kopplungsfläche zu dem ersten Kappenteil und kann somit zu einem besonders sicheren und zuverlässigen Halt beitragen.

Gemäß einer weiteren Weiterbildung der Etikettieranordnung ist das Kappenelement und/oder das Deckelelement als Schrumpffolienelement ausgebildet. Das Kappenelement und das Deckelelement können zum Beispiel einstückig ausgebildet sein und eine Art Folientasche ausbilden, die über den Verschluss des Gefäßes gestülpt und beispielsweise mit dem Gefäß verklebt wird. Alternativ oder zusätzlich kann eine solche Folientasche mittels des Fixierungsetiketts an dem Gefäß befestigt werden. Mittels Einwirken von Wärmestrahlung können das Kappenelement und/oder das Deckelelement gezielt geschrumpft werden und sich passgenau an eine äußere Form des Verschlusses anpassen. Ein solches Folienelement stellt insbesondere eine relativ niedrige Einreißfestigkeit bereit, sodass ein einfaches Einreißen und Durchtrennen des Folienelements möglich ist. Das Folienelement ist zum Beispiel als Acetatfolie ausgebildet und benötigt keine gesonderte Perforation oder sonstige Schwächungsstruktur, um ein einfaches Durchtrennen des Kappenelements zu ermöglichen.

Gemäß einer weiteren Weiterbildung der Etikettieranordnung sind das erste und das zweite Kappenteil miteinander verbunden und der Trennungsbereich ist bezogen auf die Längsachse zwischen dem ersten und dem zweiten Kappenteil ausgebildet, sodass bei einem Öffnen des mit der Etikettieranordnung applizierten Gefäßes das Kappenelement in dem Trennungsbereich vorgegeben durchtrennbar ist und das erste Kappenteil zusammen mit einem Teil des Verschlusses von dem zweiten Kappenteil und dem Gefäßkörper entfernbar ist. Insbesondere kann das Kappenelement in dem Trennungsbereich ein Durchtrennungselement in Form einer Perforation und/oder in Form einer Mehrzahl von Verbindungsstegen aufweisen, die jeweils ein kontrolliertes Durchtrennen entlang des Durchtrennungselements ermöglichen.

Der Trennungsbereich des Kappenelements kann daher dadurch vorgegeben sein, dass das erste und das zweite Kappenelement zwei separate Teile ausbilden, die beim Anbringen der Etikettieranordnung an dem Gefäß miteinander gekoppelt werden. Bei einem Öffnen des Gefäßes wird dann das erste Kappenteil vollständig oder teilweise mit einem Teil des Verschlusses entfernt. Alternativ können die Kappenteile auch miteinander verbunden oder einstückig ausgebildet sein und ein zusammenhängendes Kappenelement realisieren, welches auf das Gefäß aufgesetzt wird. Der Trennungsbereich kann auch als Durchtrennungsbereich bezeichnet werden, da er ein gezieltes Durchtrennen, insbesondere eines zusammenhängenden Kappenelements, ermöglicht. Dabei ist es nicht zwingend erforderlich, dass die beiden Kappenteile exakt voneinander getrennt werden. Es ist viel mehr auch möglich, dass ein Abschnitt des oberen, ersten Kappenteils von dem unteren, zweiten Kappenteil abgetrennt wird und ein weiterer Abschnitt des ersten Kappenteils an dem zweiten Kappenteil verbleibt. Dies kann zum Beispiel der Fall sein, falls das erste Kappenteil als Folienelement realisiert ist und beim Öffnen einreißt und abschnittsweise an dem Gefäß bzw. dem Gefäßkörper verbleibt.

Weist das Kappenelement beispielsweise Verbindungsstege auf, welche das obere, erste Kappenteil mit dem unteren, zweiten Kappenteil verbinden, brechen die Verbindungsstege bei einem Öffnen des Gefäßes mittels Ziehen und/oder Drehen an dem aufgesetzten Kappenelement auf und ermöglichen es das erste Kappenteil oder zumindest einen Abschnitt dieses zusammen mit dem darin gekoppelten Teil des Verschlusses von den verbleibenden Komponeten abzunehmen. Solche aufgebrochenen Verbindungsstege können zudem als Öffnungsnachweis dienen.

Darüber hinaus kann auch das Fixierungsetikett einen Trennungsbereich aufweisen, der zwischen dem ersten und dem zweiten Etikettenabschnitt angeordnet ist, sodass bei einem Öffnen des mit der Etikettieranordnung applizierten Gefäßes das Fixierungsetikett in seinem Trennungsbereich vorgegeben durchtrennbar ist und der erste Etikettenabschnitt zusammen mit dem ersten Kappenteil und dem Kopfteil des Verschlusses von dem zweiten Etikettenabschnitt und dem Gefäßkörper des Gefäßes entfernbar ist.

Vorzugsweise ist in dem Trennungsbereich des Fixierungsetiketts ein Durchtrennungselement in Form einer oder mehrerer Perforationen angeordnet. Alternativ oder zusätzlich kann ein Aufreißstreifen in dem Trennungsbereich des Fixierungsetiketts vorgesehen sein. Mittels eines Aufreißstreifens kann das Fixierungsetikett bei einem Öffnen des Gefäßes gezielt durchtrennt werden. Somit kann auf einfache und kostengünstige Weise auch ein kontrolliertes Durchtrennen des Fixierungsetiketts entlang der vorgegebenen Perforation oder des Aufreißstreifens erfolgen. Eine Perforation kann insbesondere auch mit Ausstanzungen oder Abzweigungen nach oben und/oder unten kombiniert sein, um nach dem Durchtrennen des Fixierungsetiketts und Öffnen des Gefäßes deutlich sichtbare Beschädigungen zu hinterlassen. Die Perforation kann beispielsweise zackenförmig ausgebildet sein, um einen deutlich sichtbaren Indikator für eine Erstöffnung bereitzustellen. Alternativ oder zusätzlich kann das Fixierungsetikett in dem Trennungs- oder Durchtrennungsbereich eine Folie oder ein Folienelement aufweisen, das eine vorgegebene Einreißfestigkeit aufweist.

Die Etikettieranordnung umfasst vorzugsweise eine Klebeschicht, die an einer Unterseite des Fixierungsetiketts angeordnet ist, sodass das Fixierungsetikett mittels Kleben einfach und zuverlässig an dem Gefäß anordenbar ist. Sofern das applizierte Fixierungsetikett einen Durchtrennungsbereich aufweist und sich bis zu dem oberen, ersten Kappenteil erstreckt, ist in dem Durchtrennungsbereich bevorzugt eine klebstofffreie Fläche ausgebildet. Somit ist ein einfacheres Durchtrennen des Fixierungsetiketts und Entfernen des ersten Etikettenabschnitts ermöglicht. Ein erforderlicher Kraftaufwand zum Trennen des Kappenelements und/oder des Fixierungsetiketts ist im Vergleich zu einem vollständig klebenden Fixierungsetikett reduziert und eine Öffnungsdynamik des mit dem Fixierungsetikett applizierten Gefäßes ist verbessert.

Vorzugsweise ist eine äußere Oberfläche des Kappenelements vorgegeben aufgerauht und/oder weist eine Mikrostruktur auf, die zu einem besonders zuverlässigen Ankleben des Fixierungsetiketts beiträgt. Zum Beispiel ist eine äußere Oberfläche des zweiten Kappenteils für die Anhaftung eines mit Haftkleber ausgestatteten Fixierungsetikett abgestimmt ausgebildet. Dies kann durch die Wahl eines Kunststoffes mit einer hohen Oberflächenenergie und/oder Rauhigkeit der Oberfläche erreicht werden. Die äußere Oberfläche des Kappenelements kann auch zweigeteilt sein, wobei das untere, zweite Kappenteil, wie beschrieben für eine Verklebung mit dem Fixierungsetikett eingerichtet sein kann, und das obere, erste Kappenteil beispielsweise eine Riffelung aufweist, die zum Ausführen einer öffnenden Drehbewegung eine griffige Handhabung ermöglicht. Auch das Fixierungsetikett kann eine gewisse Rauhigkeit oder Griffigkeit bereitstellen und zu einer verbesserten Haptik des mit der Etikettieranordnung versehenen Gefäßes beitragen. Nutzbringende Oberflächeneigenschaften können zum Beispiel auch mit Anti-Rutsch Lacken, mittels gedruckter taktiler Elemente oder einer Oberflächenmikrostrukturierung realisiert werden, die ein sichereres Greifen des Kappenelements und/oder des Fixierungsetiketts ermöglichen.

Das Fixierungsetikett kann einlagig oder mehrlagig ausgebildet sein. Es realisiert beispielsweise ein Rundum- oder Überrundumetikett, welches bezogen auf eine Längsachse des Gefäßes einen Umfang umschließt. Alternativ kann das Fixierungsetikett hinsichlich seiner Geometrie auch so ausgebildet sein, dass es einen Umfang des Gefäßes nur teilweise bedeckt. In Bezug auf eine Höhe oder Länge kann das Fixierungsetikett das Gefäß teilweise oder vollständig von unten bis oben bedecken bzw. sich von einem fußseitigen Ende des Gefäßkörpers bis zu einem kopfseitigen Ende des Verschlusses erstrecken. Alternativ kann sich das Fixierungsetikett auch über eine Höhe oder Länge des Gefäßes hinaus erstrecken und zusätzlich zu der Seite auf dem aufgesetzten Kappenelement und dem gegebenenfalls vorhandenen Deckel angebracht werden.

Gemäß einer weiteren Weiterbildung der Etikettieranordnung weist das zweite Kappenteil einen Einrasthaken auf, welcher dazu eingerichtet ist, eine formschlüssige Kopplung mit dem Verschluss des Gefäßes auszubilden, sodass bezogen auf die Längsachse des Kappenelements zwischen dem Kappenelement und dem Verschluss eine Haltekraft in Richtung der Längsachse einrichtbar ist. Ein solcher Einrasthaken kann zum Beispiel als umlaufender, hervorspringender Bereich an einem unteren Abschnitt des zweiten Kappenelements ausgebildet sein, welcher in einem applizierten Zustand dem Gefäßkörper zugewandt ist und an einer Unterseite des Verschlusses in einen Spalt zwischen dem Verschluss und dem Gefäßkörper eingreift und einrastet. Somit kann weiter zu einem zuverlässigen Halt des Kappenelements an dem Verschluss oder an dem Gefäß beigetragen werden.

Gemäß einer weiteren Weiterbildung der Etikettieranordnung ist der Trennungsbereich in Abstimmung auf das Gefäß in einem Bereich des Kappenelements ausgebildet, welcher in einem applizierten Zustand der Etikettieranordnung an dem Gefäß einem Übergang zwischen einem Kopfteil und einem Gewindeteil des Verschlusses zugeordnet ist. Ein ausreichend kräftiges Drehen und/oder Ziehen an dem Kappenelement führt gleichzeitig zu einer vorgegebenen Trennung der Etikettieranordnung. Der Trennungsbereich kann aber auch in anderen Bereichen angeordnet sein, welche ein Trennen des Kappenelements und gegebenenfalls auch des Fixierungsetiketts beim Öffnen des Gefäßes ermöglichen. Außerdem kann in dem Trennungsbereich ein Durchtrennungselement, zum Beispiel in Form einer Perforation oder eines Aufreißstreifens, vorgesehen sein, welches ein kontrolliertes Durchtrennen der jeweiligen Komponenten ermöglicht.

Gemäß einer weiteren bevorzugten Weiterbildung umfasst die Etikettieranordnung ein Öffnungsnachweiselement, das in dem Trennungsbereich des Kappenelements angeordnet ist und dazu ausgebildet ist, bei einem Öffnen des mit der Etikettieranordnung applizierten Gefäßes ein Entfernen zumindest eines Abschnitts des ersten Kappenteils zusammen mit dem Teil des Verschlusses von dem Gefäßkörper anzuzeigen. Ein solches Öffnungsnachweiselement kann zum Beispiel in Form eines abtrennbaren Teilstücks des ersten Kappenteils und gegebenenfalls auch des ersten Etikettenabschnitts des Fixierungsetiketts realisiert sein. Sofern die beiden Kappenteile angrenzende Abschnitte des Kappenelements ausbilden, zwischen denen eine Perforation vorgesehen ist, oder falls Verbindungsstege zwischen den Kappenteilen ausgebildet sind, können diese Elemente als Öffnungsnachweiselement dienen. Nach einem Öffnen des Gefäßes verbleiben aufgebrochene Stegabschnitte oder eine aufgerissene Perforation an dem oberen, ersten und dem unteren, zweiten Kappenteil, sodass, ähnlich wie bei einem Wasserflaschenverschluss, zu erkennen ist, dass eine Öffnung des Gefäßes bereits erfolgt ist.

Gemäß einer weiteren Weiterbildung weist das Kappenelement eine Ausnehmung auf, die eine Wandung des Kappenelements durchdringt, sodass die Möglichkeit eines Fluidaustauschs, zum Beispiel während eines Sterilisationsprozesses, zwischen einem Innenraum und einem Außenraum des Kappenelements eingerichtet ist. Eine solche Fluidöffnung kann zum Beispiel in einem oberen oder einem unteren Bereich in das Kappenelement eingebracht sein und einen Medienaustausch ermöglichen. Vorzugsweise sind mehrere Fluidöffnungen vorgesehen, die ein Durchtreten von Gas und/oder Flüssigkeit ermöglichen. Mittels einer durchdringenden Ausnehmung kann ein Zwischenraum zwischen der Primärkappe und dem aufgesetzten Kappenelement belüftet werden und dazu beitragen, dass ein unerwünschter Medieneinschluss in dem Zwischenraum keine nachteiligen Auswirkungen auf das Gefäß und dessen Inhalt sowie auf die angebrachte Etikettieranordnung verursacht.

Das Kappenelement kann aus einem Material gefertigt sein, welches eine Durchsicht erlaubt und somit eine Sichtkontrolle auf den Verschluss ermöglicht. Zum Beispiel ist das Kappenelement aus einem transparenten Kunststoff ausgebildet. Dies könnte insbesondere für den unteren, zweiten Kappenteil des Kappenelements nutzbringend sein, welcher beispielsweise ein Luer-Gewinde einer Spritze umschließt. Somit ist eine Inspektion der Spritzenspitze von außen möglich, um zum Beispiel zu kontrollieren, ob sich Luftbläschen in einem Gefäßhals gesammelt haben.

Mittels der Etikettieranordnung kann eine zuverlässige und sichere Versiegelung des Gefäßes eingerichtet werden, welche einer unbefugten Manipulation des Gefäßinhalts entgegenwirkt und einen Erstgebrauch bzw. eine bereits erfolgte Erstöffnung deutlich erkennbar anzeigt. Das Fixierungsetikett kann als kennzeichnendes Element einen Aufdruck oder eine Beschriftung aufweisen. Zudem trägt das Fixierungsetikett zu einem zuverlässigen Halt des Gewindeteils des Verschlusses bei, der mit dem zweiten Kappenteil gekoppelt ist, das wiederum mit dem Fixierungsetikett verbunden und durch dieses mit dem Gefäßkörper gekoppelt ist.

Gemäß einem weiteren Aspekt umfasst die Erfindung eine Verwendung einer Ausgestaltung der beschriebenen Etikettieranordnung für ein in mehrere Teile teilbares Gefäß mit einem Gefäßkörper und einem Verschluss.

Gemäß einem weiteren Aspekt der Erfindung umfasst ein System ein in mehrere Teile teilbares Gefäß mit einem Gefäßkörper und einem Verschluss, der mit dem Gefäßkörper gekoppelt ist. Das System umfasst außerdem eine Ausgestaltung der zuvor beschriebenen Etikettieranordnung, welche derart an dem Gefäß appliziert ist, dass das Kappenelement den Verschluss umgibt und das erste Kappenteil einem Kopfteil und das zweite Kappenteil einem Gewindeteil des Verschlusses zugeordnet ist. Ferner sind der erste Etikettenabschnitt des Fixierungsetiketts an dem zweiten Kappenteil und der zweite Etikettenabschnitt des Fixierungsetiketts an dem Gefäßkörper befestigt, sodass das Fixierungsetikett das Kappenelement mit dem Gefäßkörper koppelt.

Dadurch, dass sich die Verwendung und das System auf eine Ausgestaltung der beschriebenen Etikettieranordnung beziehen oder eine solche umfassen, sind die beschriebenen Eigenschaften und Merkmale der Etikettieranordnung auch für die Verwendung und für das System offenbart und umgekehrt.

Die Erfindung betrifft auch ein Verfahren zum Anbringen einer Etikettieranordnung an einem mehrteiligen Gefäß. wobei das Verfahren umfasst ein Bereitstellen eines in mehrere Teile teilbaren Gefäßes mit einem Gefäßkörper und einem Verschluss, der mit dem Gefäßkörper gekoppelt ist oder mit diesem koppelbar ist. Das Verfahren umfasst weiter ein Bereitstellen der Etikettieranordnung mit einem hülsenförmigen Kappenelement und einem Fixierungsetikett, wobei das Kappenelement ein erstes Kappenteil, ein zweites Kappenteil und einen Trennungsbereich aufweist. Das Fixierungsetikett weist einen ersten Etikettenabschnitt und einen an dem ersten Etikettenabschnitt angrenzenden zweiten Etikettenabschnitt auf. Das Verfahren umfasst weiter ein Koppeln des Kappenelements mit dem Gefäßkörper und mit dem Verschluss des Gefäßes, sodass das Kappenelement an dem Gefäßkörper angebracht ist und den Verschluss umgibt. Das Verfahren umfasst weiter ein Anbringen des Fixierungsetiketts an dem Gefäß mittels Befestigen des zweiten Etikettenabschnitts an dem Gefäßkörper und ein Anbringen des Fixierungsetiketts an dem Kappenelement mittels Befestigen des ersten Etikettenabschnitts an dem zweiten Kappenteil. Somit koppelt das Fixierungsetikett das Kappenelement mit dem Gefäßkörper, sodass bei einem Öffnen des mit der Etikettieranordnung applizierten Gefäßes die Etikettieranordnung in dem Trennungsbereich trennbar ist und zumindest ein Abschnitt des ersten Kappenteils zusammen mit einem Teil des Verschlusses von dem zweiten Kappenteil und dem Gefäßkörper entfernbar ist.

Mittels des beschriebenen Applizier- oder Montageverfahrens ist es möglich, die durch die Etikettieranordnung bereitgestellten Eigenschaften und Merkmale für einen sicheren Schutz und eine zuverlässige Kennzeichnung des Gefäßes einzusetzen. Unter anderem kann dadurch ein deutlich erkennbarer Erstöffnungsnachweis bereitgestellt werden und es wird zudem durch die Fixierung des Gewindeteils des Verschlusses zu einer verbesserten Handhabung beim Öffnen und Verwenden des Gefäßes beigetragen. Dadurch, dass sich das Verfahren auf ein Applizieren bzw. Zusammenbauen einer Ausgestaltung der beschriebenen Etikettieranordnung bezieht, sind die beschriebenen Eigenschaften und Merkmale der Etikettieranordnung auch für das Verfahren offenbart und umgekehrt.

Gemäß einer Weiterbildung des Verfahrens umfasst das Koppeln des hülsenförmigen Kappenelements mit dem Gefäßkörper und mit dem Verschluss ein Aufsetzen des Kappenelements auf den Gefäßkörper und Einsetzen des Verschlusses in das Kappenelement. Dabei kann der Verschluss zuerst in das Kappenelement eingesetzt werden und eine zusammengesteckte Baueinheit ausgebildet werden, die nachfolgend auf den Gefäßkörper aufgesetzt wird. Alternativ kann das Einsetzen des Verschlusses in das Kappenelement nachfolgend zu dem Aufsetzen des Kappenelements auf den Gefäßkörper durchgeführt werden. Außerdem kann der Verschluss in Einzelteilen, zumindest mit einem Kopfteil und einem Gewindeteil, bereitgestellt werden und vor dem Koppeln zusammengesetzt werden. Darüber hinaus kann der Verschluss bereits angebracht dem Gefäßkörper bereitgestellt werden, sodass das Verfahren einen Schritt umfassen kann, in dem der Verschluss zuerst von dem Gefäßkörper entfernt wird, mit dem Kappenelement gekoppelt und nachfolgend zusammen mit dem Kappenelement wieder auf den Gefäßkörper aufgesetzt wird. Eine Montagereihenfolge in Bezug auf ein Anordnen und Zusammenbauen der beschriebenen Komponenten der Etikettieranordnung kann somit variieren, wobei ein vollständiges Etikettieren des Gefäßes mit dem Fixierungsetikett erst nach dem Anbringen zumindest des zweiten Kappenteils an dem Gefäßkörper erfolgen kann.

Eine bevorzugte Weiterbildung des Verfahrens berücksichtigt, dass die Etikettieranordnung ein Deckelelement aufweist, welches auf das erste Kappenteil des Kappenelements und/oder auf einen Kopfteil des Verschlusses aufgesetzt wird, sodass das Deckelelement eine Oberseite des Kopfteils des Verschlusses bedeckt und das erste Kappenteil zumindest bei einem Öffnungsvorgang des Gefäßes mit Kopfteil koppelt und dadurch eine Kraftübertragung ermöglicht.

Gemäß einer weiteren Weiterbildung des Verfahrens umfasst das Koppeln des Kappenelements und/oder des Deckelelements mit dem Verschluss des Gefäßes ein Ausbilden einer jeweiligen formschlüssigen, kraftschlüssigen und/oder stoffschlüssigen Verbindung. Solche Kopplungen können insbesondere mittels Verzahnen, mittels Verkleben, mittels Schweißen und/oder mittels Einwirken von Wärmestrahlung ausgebildet werden.

Die an dem Gefäß angebrachte Etikettieranordnung ermöglicht eine zuverlässige Erstöffnungsanzeige, insbesondere für Luer-Glasspritzen, und trägt zu einer verbesserten Etikettierfähigkeit bei. Nachfolgend wird die beschriebene Etikettieranordnung nochmal am Beispiel eines Gefäßes in Ausgestaltung einer zweiteiligen Spritze erläutert, welche insbesondere als Kunststoffspritze (z.B. COC/COP) oder Glasspritze mit Luer-Lock-Gewinde/Adapter realisiert sein kann. Die Eigenschaften und Merkmale können aber auch in Bezug auf andere mehrteilige Gefäße, wie Injektionsfläschchen, übertragen werden.

Bevorzugt weist die Etikettieranordnung das Fixierungsetikett und einen zweiteiligen Sekundärverschluss mit dem hülsenförmige Kappenelement und dem Deckelelement auf, die insbesondere auf einen Einsatz für Luer-Verschlüsse an Glasspritzen abstimmbar sind. Das Kappenelement kann so ausgestaltet sein, dass es eine übliche Form eines Luer-Verschlusses berücksichtigt, welcher konisch zu der Glasspritze hin zuläuft, sodass eine konventionelle aufgesetzte Kappe nicht bündig mit dem Umfang der Glasspritze abschließt. Dadurch ist eine faltenfreie Etikettierung der Spritze bis auf die Kappe nicht möglich. Mittels der beschriebenen Etikettieranordnung kann auf einfache und kostengünstige Weise eine Umfangsgleichheit zwischen dem Spritzenkörper und dem Spritzenverschluss hergestellt werden. Zudem wird ein Außenumfang der Glasspritze mit dem durch die Etikettieranordnung bereitgestellten Sekundärverschluss nur geringstmöglich größer ausgebildet als ohne ein solches Kappenelement, damit die Spritzen problemlos in zugehörige Aufbewahrungsbehälter, sogenannte Nester, gesteckt werden können.

Insbesondere kann sich die beschriebene Etikettieranordnung aufgrund ihres konstruktiven Aufbaus nutzbringend auf eine Herstellung oder einen Zusammenbau der Etikettieranordnung an dem Gefäß auswirken. Der Verschluss der Spritze kann ohne den Spritzenkörper mit dem bereitgestellten Sekundärverschluss der Etikettieranordnung versehen werden und anschließend sterilisiert und nachfolgend erst auf die Spritze bzw. den Spritzenkörper aufgesteckt werden. Dies bietet logistische Vorteile beim Pharmazeuten und dessen Vorlieferanten und kann sich nutzbringend auf einen Montageprozess auswirken.

Das hülsenförmige Kappenelement ist sehr dünnwandig ausbildbar und kann sehr flexibel oder dehnfähig ausgestaltet sein. In einem unteren Bereich, welcher in einem montierten Zustand dem Spritzenkörper zugewandt ist, weist das Kappenelement einen geringeren Durchmesser auf als in einem oberen Bereich. Somit kann das Luer-Gewinde mittels des Kappenelements derart umschlossen werden, dass es bündig mit der Glasspritze bzw. dessen Spritzenkörper abschließt. Der ausgebildete bündige Übergang zwischen dem Spritzenkörper und dem Luer-Gewinde kann nun faltenfrei mit dem Fixierungsetikett etikettiert werden, sodass eine zuverlässige Verdrehsicherung des Luer-Gewindes relativ zu dem Spritzenkörper einrichtbar ist.

An einem oberen Ende des Kappenelements kann ein Deckelelement vorgesehen sein, das zum Beispiel auf einen Rücksprung des Verschlusses der Spritze aufgesetzt wird, und den Verschluss und/oder das Kappenelement mechanisch kontaktiert. Beim Öffnen der Spritze wird eine Kraft auf den oberen Bereich des hülsenförmigen Kappenelements ausgeübt. Aufgrund der Verbindung zwischen dem Deckelelement und dem Verschluss der Spritze und aufgrund der Fixierung des unteren, zweiten Kappenteils an dem Spritzenglaskörper kann eine vorgegebene Trennung der Kappenteile voneinander, zum Beispiel durch Aufbrechen vorhandener Haltestege des Kappenelements, eingeleitet werden und eine Erstöffnungsanzeige darstellen.

Im Folgenden sind Ausführungsbeispiele der Erfindung anhand schematischer Zeichnungen erläutert. Es zeigen:
- Figur 1: Ausführungsbeispiel eines Systems mit einem mehrteiligen Gefäß und einer daran angebrachten Etikettieranordnung,
- Figuren 2-10: ein weiteres Ausführungsbeispiel der Etikettieranordnung,
- Figuren 11-12: ein weiteres Ausführungsbeispiel der Etikettieranordnung,
- Figuren 13-14: ein weiteres Ausführungsbeispiel der Etikettieranordnung,
- Figuren 15-17: ein weiteres Ausführungsbeispiel der Etikettieranordnung,
- Figuren 18-19: ein weiteres Ausführungsbeispiel der Etikettieranordnung,
- Figuren 20-22: ein weiteres Ausführungsbeispiel der Etikettieranordnung,
- Figuren 23-25: ein weiteres Ausführungsbeispiel der Etikettieranordnung,
- Figuren 26-28: ein weiteres Ausführungsbeispiel der Etikettieranordnung,
- Figuren 29-31: ein weiteres Ausführungsbeispiel der Etikettieranordnung, und
- Figur 32: ein Ablaufdiagramm für ein Verfahren zum Anbringen der Etikettieranordnung einem mehrteiligen Gefäß.

Elemente gleicher Konstruktion und Funktion sind figurenübergreifend mit den gleichen Bezugszeichen gekennzeichnet. Aus Gründen der Übersichtlichkeit sind gegebenenfalls nicht alle dargestellten Elemente in sämtlichen Figuren mit zugehörigen Bezugszeichen gekennzeichnet.

Die Figur 1 zeigt in einer schematischen Schnittdarstellung ein System mit einem mehrteiligen Gefäß 30 und einer daran angebrachten Etikettieranordnung 1, welche einen zuverlässigen und sicheren Erstöffnungsnachweis für das Gefäß 30 ermöglicht und zudem zu einer verbesserten Etikettierfähigkeit und Handhabung des Gefäßes 30 beiträgt. Das Gefäß 30 umfasst einen Verschluss 31, mittels dessen ein Gefäßkörper 32 des Gefäßes 30 verschließbar ist. Der Verschluss 31 umfasst wiederum einen Gewindeabschnitt oder ein Gewindeteil 34 und einen Kopfabschnitt oder Kopfteil 33, das mit dem Gewindeteil 34 verschraubbar ist.

Die Etikettieranordnung 1 umfasst ein Kappenelement 10 mit einem ersten Kappenteil 11 und einem zweiten Kappenteil 12, die angrenzend zueinander ausgebildet sind und zwischen denen ein Durchtrennungsbereich 14 eingerichtet ist. Bezogen auf eine Längsachse L der Etikettieranordnung 1 und/oder des Gefäßes 30 bildet das erste Kappenteil 11 ein oberes Kappenteil und das zweite Kappenteil 12 ein unteres Kappenteil. Das Kappenelement 10 ist hülsenförmig ausgebildet und weist an einer inneren Oberfläche 111 eine Verzahnungsstruktur 113 auf, die mit einer Verzahnungsstruktur 153 eines Deckelelements 15 zusammenwirkt. Das Kappenelement 10 ist dazu ausgebildet, mit dem Verschluss 31 des Gefäßes 30 gekoppelt zu werden und diesen zu umgeben. Das Kappenelement 10 weist ferner eine Verzahnungsstruktur an einer inneren Oberfläche 111 und/oder 121 des ersten und/oder zweiten Kappenteils 11, 12 auf, mit der es formschlüssig und/oder kraftschlüssig an einer äußeren Oberfläche 35 und/oder 36 des Verschlusses 31 koppelbar ist. Somit ist in Bezug auf die Längsachse L zwischen dem Kappenelement 10 und dem Verschluss 31 eine rotatorische Haltekraft eingerichtet.

Das zweite Kappenteil 12 weist gemäß dem in Figur 1 illustrierten Ausführungsbeispiel ferner einen umlaufenden Einrasthaken 123 auf, der in einen Spalt zwischen dem Kappenelement 10 und dem Gefäßkörper 32 eingreift und somit ist zwischen dem Kappenelement 10 und dem Verschluss 31 eine weitere Haltekraft in Richtung der Längsachse L eingerichtet.

Die Etikettieranordnung 1 weist weiter ein Fixierungsetikett 20 mit einem ersten Etikettenabschnitt 21 und einem daran angrenzenden zweiten Etikettenabschnitt 22 auf. Der erste Etikettenabschnitt 21 ist dazu ausgebildet, in einem an dem Gefäß 30 applizierten Zustand des Fixierungsetiketts 20 an dem aufgebrachten Kappenelement 10 befestigt zu werden. Der erste Etikettenabschnitt 21 ist insbesondere dazu ausgebildet, an dem zweiten Kappenteil 12 befestigt zu werden, sodass das Fixierungsetikett 20 das Kappenelement 10 mit dem Gefäßkörper 32 des Gefäßes 30 koppelt. Der zweite Etikettenabschnitt 22 ist dazu ausgebildet ist, an dem Gefäßkörper 32 befestigt zu werden. Dies kann insbesondere dadurch erfolgen, dass das Fixierungsetikett 20 mittels einer Klebeschicht auf eine äußere Oberfläche 122 des zweiten Kappenteils 12 und eine äußere Oberfläche 38 des Gefäßkörpers 30 geklebt wird. Die beiden Etikettenabschnitte 21 und 22 des Fixierungsetiketts 20 bilden vorzugsweise zueinander angrenzende Teile einer gemeinsamen Materialbahn aus.

Die beiden Kappenteile 11 und 12 sind zum Beispiel als eine gemeinsame Kunststoffkomponente einstückig ausgebildet und weisen in dem Durchtrennungsbereich 14 eine gezielt eingebrachte Schwächungsstruktur, zum Beispiel in Form einer umlaufenden Einkerbung, Perforation und/oder Sollbruchstelle auf, sodass bei einem Öffnen des mit der Etikettieranordnung 1 applizierten Gefäßes 30 das Kappenelement 10 in dem Durchtrennungsbereich 14 vorgegeben durchtrennbar ist und das erste Kappenteil 11 oder zumindest ein Teil dieses zusammen mit dem Kopfteil 33 des Verschlusses 31 von dem zweiten Gewindeteil 34 des Verschlusses 31 entfernbar ist.

Außerdem umfasst die Etikettieranordnung 1 gemäß Figur 1 das Deckelelement 15, das mittels der Verzahnungsstruktur 153 mit dem ersten Kappenteil 11 koppelbar ist. Das Deckelelement 15 ist dazu ausgebildet, an dem Verschluss 31 des Gefäßes 30 befestigt zu werden und eine Oberseite 37 des Verschlusses 31 zu bedecken. Das Deckelelement 15 dient insbesondere der Kraftübertragung bei einem Öffnungsvorgang von dem Kappenelement 10 auf den Verschluss 31 bzw. von dem ersten Kappenteil 11 auf den Kopfteil 33. Das Deckelelement 15 ist vorzugsweise derart ausgebildet, dass es formschlüssig, kraftschlüssig und/oder stoffschlüssig mit dem ersten Kappenteil 11 und/oder dem Verschluss 31 koppelbar ist. Zum Beispiel kann das Deckelelement 15 mit dem ersten Kappenteil 11, wie dargestellt, mechanisch mittels der zusammenwirkenden Verzahnungsstrukturen 113 und 153 verrasten und/oder mittels Kleben an der Oberseite 37 des Kopfteils 33 befestigt sein.

Die Verzahnungsstruktur 113 des ersten Kappenteils 11 ist als umlaufende Ausnehmung oder Nut an der inneren Oberfläche 111 des Kappenelements 10 in Abstimmung auf die Verzahnungsstruktur 153 an einer äußeren Oberfläche 152 des Deckelelements 15 ausgebildet, welche komplementär zu der Ausnehmung in Form einer Wulst oder hervorspringenden, ringförmigen Erhebung ausgebildet ist. Alternativ oder zusätzlich kann auch das erste Kappenteil 11 einen hervorspringenden Bereich oder ein oder mehrere Verzahnungselemente umfassen, die in entsprechende Ausnehmungen an dem Deckelelement 15 eingreifen, sodass bezogen auf die Längsachse L zwischen dem Kappenelement 10 und dem Verschluss 31 eine besonders stabile und zuverlässige Haltekraft einrichtbar ist.

Das Deckelelement 15 weist einen Hülsenabschnitt 154 auf, der sich bezogen auf die Längsachse L zwischen dem Kappenelement 10 und dem Verschluss 31 angeordnet ist. Auf diese Weise kann ein besonders zuverlässiger Halt zwischen dem ersten Kappenteil 11 und dem Deckelelement 15 sowie zwischen dem Deckelelement 15 und dem Kopfteil 33 des Verschlusses 31 eingerichtet werden, welcher zu einer zuverlässigen Kraftübertragung bei einem Öffnen des Gefäßes 30 ermöglicht. Alternativ kann das Deckelelement 15 auch als flaches Scheibchen ausgebildet sein (s. Figuren 18 und 19) und an einer umlaufenden Außenseite eine vorgegebene Oberflächenstruktur aufweisen, die ein zuverlässiges Koppeln mit dem Kappenelement 10 ermöglicht.

Mittels der beschriebenen Etikettieranordnung 1 ist unter anderem eine zuverlässige und kostengünstige Siegellösung für Spritzen mit einem Luer-Lock-Gewinde realisierbar. Die Etikettieranordnung 1 ermöglicht eine sichere Versiegelung zum Beispiel von Primärverpackungen im pharmazeutischen Bereich, wie Injektionsfläschchen oder Vials, wodurch eine Intaktheit einer Medikamentenverpackung garantiert oder zumindest deutlich erkennbar angezeigt werden kann. Wie nachfolgend anhand der weiteren Figuren 2 bis 32 erläutert wird, kann die Etikettieranordnung 1 eine unbewusste oder unbefugte Wiederverwendung einer entsprechend etikettierten Primärverpackung nach deren Gebrauch verhindern oder zumindest deutlich sichtbar und zuverlässig anzeigen, dass eine Erstöffnung der Primärverpackung erfolgt ist. Somit wird mittels der Etikettieranordnung 1 auch einer Manipulation der Primärverpackung entgegengewirkt bzw. durch einen Erstöffnungnachweis gekennzeichnet.

Im Folgenden wird die Etikettieranordnung 1 überwiegend im Zusammenwirken mit einer Spritze als Gefäß 30 beschrieben, welche einen Spritzenkopf, der durch den Verschluss 31 realisiert ist, und einen Spritzenkörper, der durch den Gefäßkörper 32 realisiert ist, aufweist. Das Prinzip ist aber auch für andere Pharamaverpackungen, wie zum Beispiel Injektionsfläschchens oder Vials, anwendbar. Das Gefäß 30 kann als Glasspritze oder Kunststoffspritze 30 ausgestaltet sein, welche zum Öffnen das abnehmbare Kopfteil 33 aufweist, das zusammen mit dem Gewindeteil 34 auf oder an dem Spritzenkörper 32 angeordnet ist. Im Rahmen dieser Beschreibung beziehen sich Begriffe wie "oben", "unten", "Kopf" und "Körper", auf eine betriebsgemäße Anordnung beziehungsweise Anwendung und Ausrichtung der Etikettieranordnung 1 und des Gefäßes 30. Der Verschluss 31 des Gefäßes oder der Spritze 30 bildet somit einen oberen Teil oder Kopf der Spritze 30 aus, welcher zum Öffnen der Spritze 30 zumindest teilweise entfernt wird. Der Gefäßkörper oder Spritzenkörper 32 bildet dann einen unteren Teil der Spritze 30 aus, der einen Behälter zur Aufnahme und Verwahrung eines vorgegebenen Inhalts realisiert.

Der erste Etikettenabschnitt 21 des Fixierungsetiketts 20 ist dem Verschluss 31 bzw. dem darum angeordneten Kappenelement 10 zugeordnet und kann daher auch als oberer Etikettenabschnitt 21 bezeichnet werden. Der zweite Etikettenabschnitt 22 des Fixierungsetiketts 20 ist dem unteren Spritzenkörper 32 zugeordnet und kann daher auch als unterer Etikettenabschnitt 22 bezeichnet werden.

Das Kappenelement 10 weist an der inneren Oberfläche 111 und/oder 112 eine Kontur auf, welche in Abstimmung auf eine Kontur an der äußeren Oberfläche 35 und/oder 36 des Verschlusses 31 vorgegeben ausgebildet ist. Sofern das Deckelelement 15 den Hülsenabschnitt 154 umfasst, kann die innere Oberfläche 111 des ersten Kappenteils 11 auf eine Kontur an der äußeren Oberfläche 152 des Hülsenabschnitts 154 abgestimmt ausgebildet sein. Eine innere Oberfläche 151 des Deckelelements 15 ist hinsichtlich ihrer Kontur vorzugsweise auch auf die äußere Oberfläche 35 und/oder die Oberseite 37 des Kopfteils 33 abgestimmt ausgebildet. Besonders bevorzugt sind die Konturen der Komponenten, die aneinander grenzen, so ausgebildet, dass sie teilweise oder vollständig komplementäre Geometrien ausbilden. Das zweite Kappenteil 12 weist bevorzugt eine konische Innengeometrie auf, die eine Negativform zu einer umlaufenden Kontur an der äußeren Oberfläche 36 des Gewindeteils 34 realisiert.

Das Gewindeteil 34 eines Luer-Lock-Gewindes verläuft konisch in Richtung des Spritzenkörpers 32 (s. Figuren 2 bis 4), sodass es an einem unteren Ende einen kleineren Durchmesser aufweist als an einem oberen Ende. Entsprechend weist das zweite Kappenteil 12 vorzugsweise eine konische Geometrie auf, bei der eine Wandung des zweiten Kappenteils 12 an einem unteren Ende dicker ausgestaltet ist als an einem oberen Ende. Somit kann ein zuverlässiger Formschluss des Kappenelements 10 mit dem Verschluss 31 eingerichtet werden. Eine Wandstärke des Kappenelements 10 ist bevorzugt auch auf einen gegebenenfalls vorhandenen Durchmesserunterschied zwischen dem Kopfteil 33 und dem Gewindeteil 34 des Verschlusses 31 abgestimmt ausgebildet. Auf diese Weise kann das Kappenelement 10 als Adapter einen Geometrieausgleich zwischen dem Luer-Lock-Verschluss 31 und dem Spritzenkörper 32 ausbilden. Insbesondere beziehen sich die beschriebenen Geometrien und Elemente auf rotationssymmetrische Ausgestaltungen hinsichtlich der Längsachse L, wie sie bei Spritzen üblich sind.

Die Figuren 2 bis 10 zeigen ein Ausführungsbeispiel der Etikettieranordnung 1 in verschiedenen Positionen des Zusammensetzens oder Anbringens an der Spritze 30. Ein solches Montageverfahren kann gemäß dem in Figur 32 illustrierten Ablaufdiagramm für ein Verfahren zum Applizieren der Etikettieranordnung 1 an dem Gefäß 30 durchgeführt werden.

Die Figur 2 zeigt in einer schematischen Seitenansicht die Einzelteile des Systems, welche in einem Schritt S1 einzeln oder teilweise gekoppelt bereitgestellt werden können. Mit einem nach unten gerichteten Pfeil ist angedeutet, dass in einem weiteren Schritt S2 eine Kopplung der Komponenten Kappenelement 10 und Spritzenkörper 32 erfolgen kann.

Die Figur 3 zeigt die erfolgte Kopplung, bei der das hülsenförmige Kappenelement 10 auf den Spritzenkörper aufgesetzt ist. Mit einem nach unten gerichteten Pfeil ist eine nächstmögliche Kopplung angedeutet. In einem Schritt S3 können das Gewindeteil 34 und der Kopfteil 33 miteinander gekoppelt, insbesondere verschraubt werden, sofern der Verschluss 31 nicht bereits gekoppelt bereitgestellt ist.

Die Figur 4 zeigt die erfolgte Kopplung, bei der der Kopfteil 33 in das Gewindeteil 34 geschraubt ist. Mit einem nach unten gerichteten Pfeil ist eine nächstmögliche Kopplung angedeutet. In einem Schritt S4 kann nun der Verschluss 31 in das hülsenförmige Kappenelement 10 eingesetzt werden. Insbesondere wird bei dem Einsetzen des Verschlusses 31 in das Kappenelement 10 eine formschlüssige Kopplung ausgebildet, die mittels abgestimmter Konturen und/oder zusammenwirkender Verzahnungsstrukturen eingerichtet wird.

Die Figur 5 zeigt die erfolgte Kopplung des Verschlusses 31 mit dem Kappenelement 10, bei der der Verschluss 31 in das Kappenelement 10 eingesetzt ist und von diesem umgeben ist. Mit einem nach unten gerichteten Pfeil ist eine nächstmögliche Kopplung angedeutet, in welcher das Deckelelement 15 auf das Kappenelement 10 und den Verschluss 31 aufgesetzt wird. Dies kann in einem weiteren Schritt S5 erfolgen, in dem zum Beispiel der Hülsenabschnitt 154 des Deckelelements 15 zwischen das Kappenelement 10 und den Verschluss 31 geschoben wird bis die Verzahnungsstrukturen 113 und 153 einrasten und ineinandergreifen und das Deckelelement 15 den Kopfteil 33 des Verschlusses 31 kontaktiert. Ein solcher kraftübertragender Kontakt zwischen dem Deckelelement 15 und dem Verschluss 31 kann an der Oberseite 37 und/oder an der Außenseite bzw. der äußeren Oberfläche 35 des Verschlusses 31 ausgebildet sein.

Die Figuren 6 und 7 zeigen einen Zustand des Systems, in dem das Kappenelement 10 und das Deckelelement 15 an dem Gefäß 30 angeordnet sind.

Die Figuren 8 bis 10 illustrieren einen vollständig angeordneten Zustand der Etikettieranordnung 1, in welchem auch das Fixierungsetikett 20 an dem Gefäß 30 angeordnet ist. Das Fixierungsetikett 20 wird in einem weiteren Schritt S6 des Verfahrens an dem Spritzenkörper 32 und dem zweiten Kappenteil 12 des Kappenelements 10 angebracht. Das Fixierungsetikett 20 wird um den Spritzenkörper 32 und um das zweite Kappenelement 10 gewickelt und weist zum Beispiel an einer Unterseite eine Klebeschicht auf, mittels derer es an den jeweiligen Komponenten geklebt wird, sodass der erste Etikettenabschnitt 21 mit dem zweiten Kappenteil 12 und der zweite Etikettenabschnitt 22 mit dem Spritzenkörper 32 verklebt ist. Das Fixierungsetikett 20 kann ein Rundumetikett oder ein Überrundumetikett ausbilden, den Spritzenumfang umschließen und teilweise auf sich selbst zum Liegen kommen. Alternativ ist das Fixierungsetikett 20 so ausgebildet, dass es nur einen Umfangsabschnitt der Oberfläche 38 des Spritzenkörpers 32 und der äußeren Oberfläche 122 des zweiten Kappenteils 12 bedeckt.

Das Fixierungsetikett 20 dient als kennzeichnendes Medium und kann eine Beschriftung oder einen Aufdruck umfassen, der zum Beispiel Angaben bezüglich des Inhalts des Gefäßes 30 angibt. Darüber hinaus wird das Fixierungsetikett 20 dazu eingesetzt, das Gewindeteil 34 in seiner Position zu fixieren und einem unerwünschten Verdrehen des Gewindeteils 34 entgegenzuwirken. Das Fixierungsetikett 20 koppelt das zweite Kappenteil 12, das wiederum mit dem Gewindeteil 34 gekoppelt ist, mit dem Spritzenkörper 32, sodass einer Bewegung des Gewindeteils 34 relativ zu dem Spritzenkörper 32 entgegengewirkt wird.

Die Figur 8 illustriert zudem, dass mittels des Kappenelements 10 bzw. mittels des zweiten Kappenteils 12 eine Umfangsgleichheit des adaptieirten Gewindeteils 34 und des Spritzenkörpers 32 erzielbar ist, sodass ein einfaches und faltenfreies Etikettieren des adaptieren Gefäßes 30 möglich ist. Zumindest in einem unteren Abschnitt des zweiten Kappenteils 12, welcher dem Spritzenkörper 32 zugewandt ist, weist das Kappenelement 10 einen Durchmesser D2 auf, welcher im Wesentlichen einem Durchmesser des zylindrischen Spritzenkörpers 32 entspricht. In einem oberen Abschnitt des zweiten Kappenteils 12 und/oder im Bereich des ersten Kappenteils 11 weist das Kappenelement 10 zum Beispiel einen Durchmesser D1 auf, der größer als der Durchmesser D2 ist, sodass eine Geometrie des Verschlusses 31 berücksichtigt wird und sozusagen in eine adaptierte Zylinderform überführt wird.

Die Figuren 9 und 10 illustrieren einen Öffnungsvorgang des Gefäßes 30, bei dem an dem oberen, ersten Kappenteil 11 eine Drehbewegung durchgeführt wird, sodass das Kappenelement 10 in dem Durchtrennungsbereich 14 aufreißt oder aufbricht. Mittels Krafteinwirkung von außen auf das hülsenförmige Kappenelement 10 durch Druck auf das obere, erste Kappenteil 11 kann ein Formschluss ausgebildet werden, der eine zuverlässige Kraftübertragung auf das Kopfteil 33 des Verschlusses 31 ermöglicht. Das erste Kappenteil 11 kann daraufhin zusammen mit dem gegebenenfalls darauf angeordneten Deckelelement 15 und dem darin befindlichen Kopfteil 33 des Verschlusses 31 von den verbleibenden Komponenten entfernt werden. Das durchtrennte Kappenelement 10 dient nun insbesondere als Öffnungsnachweis und zeigt eine erfolgte Erstöffnung deutlich sichtbar an. Alternativ zu Ausführungsformen der Etikettieranordnung 1 mit dem Deckelelement 15 ist es auch möglich, die Etikettieranordnung 1 ohne ein Deckelelement 15 bereitzustellen und weiterhin eine zuverlässige Erstöffnungsanzeige für das Gefäß 30 und Verdrehsicherung für das Gewindeteil 34 auszubilden.

Die Figuren 11 und 12 zeigen ein weiteres Ausführungsbeispiel der Etikettieranordnung 1, welche ein zweiteiliges Kappenelement 10 umfasst, die wie mit den Pfeilen angedeutet, seitlich um den Verschluss 31 aufgesetzt werden und sich mittels einer Einraststruktur 16 miteinander verzahnen. Das Kappenelement 10 kann dabei mit dem Deckelelement 15 oben verschlossen werden oder ohne Deckel den Verschluss 31 umgeben und eine nach oben offene Hülse ausbilden.

Die Figuren 13 und 14 zeigen ein weiteres Ausführungsbeispiel der Etikettieranordnung 1, gemäß dem das obere und das untere Kappenteil 11 und 12 jeweils eine Einraststruktur 161 und 162 aufweisen, die miteinander verrasten und einen zuverlässigen Halt ausbilden. Das untere, zweite Kappenteil 12 kann auch als Krone bezeichnet werden, auf die der Verschluss 31 mit dem umgebenden ersten Kappenteil 11 als Hülse mit oder ohne Deckelelement 15 aufgesetzt wird, sodass sich die Einraststrukturen 161 und 162 verzahnen.

Die Figuren 15 bis 17 zeigen ein weiteres Ausführungsbeispiel der Etikettieranordnung 1, gemäß dem das Kappenelement 10 in Form von Kronen zweiteilig ausgeführt ist. Das erste Kappenteil 11 und das zweite Kappenteil 12 weisen jeweils eine Kronenform auf und können ineinander gesteckt oder aufeinander angeordnet werden. Zwischen den beiden Kappenteilen 11 und 12 ist dann der Durchtrennungs- oder Trennungsbereich 14 ausbildbar, welcher ein Entfernen der oberen Krone von der unteren ermöglicht.

Die Figuren 16 und 17 illustrieren, dass das Fixierungsetikett 20 um das Gefäß 30 und das darauf angeordnete Kappenelement 10 umgewickelt wird. Dabei erstreckt sich das Fixierungsetikett 20 bis zu dem oberen, ersten Kappenteil 11 und deckt somit beide Kronen ab. Somit werden mittels des Fixierungsetiketts 20 beide Kappenteile 11 und 12 mit dem Spritzenkörper 32 gekoppelt. Das Fixierungsetikett 20 weist gemäß dieser Ausführungsform einen Durchtrennungsbereich 24 auf, der eine Perforation 25 umfasst, die ein vorgegebenes Durchtrennen des Fixierungsetiketts 20 bei einem Öffnen des mit der Etikettieranordnung 1 versehenen Gefäßes 30 ermöglicht. In dem Durchtrennungsbereich 24 ist vorzugsweise eine klebstofffreie Fläche ausgebildet, sodass ein einfaches und widerstandsarmes Durchtrennen des Fixierungsetiketts 20 und Entfernen des ersten Etikettenabschnitts 21 ermöglicht ist.

Die Figuren 18 und 19 zeigen ein weiteres Ausführungsbeispiel der Etikettieranordnung 1, gemäß dem das Kappenelement 10 mit einem angebundenen Deckelelement 15 ausgebildet ist. Das Deckelelement 15 ist mittels eines Kopplungselements 17, zum Beispiel in Form eines Kunststoffstreifens, mit dem Kappenelement 10 verbunden. Das Kopplungselement 17 bildet ein mechanisches Gelenk aus, sodass das Deckelelement 15 bei Bedarf auf das Kappenelement 10 aufgesetzt werden kann und die Oberseite 37 des Verschlusses 31 bedeckt.

Die Figuren 20 bis 22 zeigen ein weiteres Ausführungsbeispiel der Etikettieranordnung 1, gemäß dem das erste Kappenteil 11 als Schlauch- oder Folienelement ausgestaltet ist. Zudem ist das Deckelelement 15 einstückig mit dem ersten Kappenteil 11 ausgestaltet und realisiert einen Abschnitt des Folienelements, das die Oberseite 37 des Verschlusses 31 bedeckt. Das erste Kappenteil 11 bildet somit zusammen mit dem Deckelelement 15 eine Art Folientasche, die über den Verschluss 31 gestülpt wird und mittels des Fixierungsetiketts 20 an der Spritze 30 gekoppelt wird. Das Folienelement kann insbesondere auch als Schrumpffolie ausgebildet sein, die mittels Einwirken von Wärmestrahlung gezielt geschrumpft und an eine Außenkontur der umschließenden Elemente angepasst werden kann.

Bei einem Öffnen des mit der Etikettieranordnung 1 versiegelten Gefäßes 30 wird mittels Druckausübung und Drehen an dem Kopfteil 33 des Verschlusses 31 das erste Kappenteil 11 durchtrennt oder durchgerissen, sodass ein Abschnitt des ersten Kappenteils 11 mit dem Kopfteil 33 des Verschlusses 31 von dem Spritzenkörper 32 entfernt werden kann. Dabei kann das Durchreißen entlang eines vorgegebenen Durchtrennungselements erfolgen oder aufgrund des dünn ausgestalteten Folienelements auch ohne Vorgabe einer Einreißposition erfolgen. Der Durchtrennungsbereich ist gemäß einer solchen Ausführungsform in dem ersten Kappenteil 11 nicht konkret lokalisiert angeordnet und befindet sich zwischen dem zweiten Kappenteil 12 und der Oberseite 37 des Verschlusses 31.

Die Figuren 23 bis 25 zeigen ein weiteres Ausführungsbeispiel der Etikettieranordnung 1, gemäß dem das erste Kappenteil 11 als Schrumpfschlauch- oder Schrumpffolienelement ausgestaltet ist, das an dem zweiten Kappenteil 12 angeordnet ist. Mittels Einwirken von Wärmestrahlung 19 kann das erste Kappenteil 11 gezielt geschrumpft werden und sich an die äußere Oberfläche 35 und 36 des Verschlusses 31 anschmiegen. Das Fixierungsetikett 20 fixiert wiederum das zweite Kappenteil 12 und das darin fest angeordnete Gewindeteil 34 an dem Spritzenkörper 32.

Die Figuren 26 bis 28 zeigen ein weiteres Ausführungsbeispiel der Etikettieranordnung 1, gemäß dem im Unterschied zu dem Ausführungsbeispiel nach den Figuren 23 bis 25 ein Deckelelement 15 vorhanden ist, an dem das erste Kappenteil 11 als Schrumpfschlauch- oder Schrumpffolienelement angebracht ist. Aufgesteckt auf den Verschluss 31 und eingesteckt in das zweite Kappenteil 12 kann das erste Kappenteil 11 mittels Einwirken von Wärmestrahlung 19 geschrumpft und an eine Außenform des Verschlusses 31 und gegebenenfalls auch an eine Außenform des zweiten Kappenteil 12 und gegebenenfalls auch an eine Außenform des zweiten Kappenteil 12 angepasst werden.

Die Figuren 29 bis 31 zeigen ein weiteres Ausführungsbeispiel der Etikettieranordnung 1, gemäß dem das erste Kappenteil 11 mit oder ohne Deckelelement 15 als feste Komponente und das zweite Kappenteil 12 als Schrumpfschlauch- oder Schrumpffolienelement ausgebildet sind. Das zweite Kappenteil 12 ist mit dem ersten Kappenteil 11 verbunden und wird auf den Verschluss 31 und den Gefäßkörper 32 aufgesteckt. Nachfolgend wird das zweite Kappenteil 12 mittels Einwirken von Wärmestrahlung 19 gezielt geschrumpft und an eine Außenform des Verschlusses 31 und gegebenenfalls auch an eine Außenform des Gefäßkörpers 32 angepasst werden. Das Fixierungsetikett 20 wird dann so an dem Gefäßkörper 32 und dem Kappenelement 10 befestigt, dass es mit seinem ersten Etikettenabschnitt 21 zumindest teilweise auf dem zweiten Kappenteil 12 aufliegt und das Kappenelement 10 an dem Gefäßkörper 32 befestigt.

Die beschriebenen Ausführungsformen der Etikettieranordnung 1 ermöglichen insbesondere einen zuverlässigen Luer-Lock-Verschluss 31 eines Luer-Lock-Gewindes einer Glasspritze 30, der aufgrund seines Aufbaus mit einem sehr geringen Durchmesser realisierbar ist, sodass er kaum zu einer Verbreiterung der Glasspritze 30 aber zu einer Vereinheitlichung der Geometrie der Glasspritze 30 beiträgt.

Es ist eine Erkenntnis im Zusammenhang mit der vorliegenden Erfindung, dass kleine Glaskörperspritzen nicht mit einem konventionellen Sekundärverschluss versehen werden können, da der Primärverschluss bei einem Luer-Lock-Gewinde einen größeren Umfang aufweist als der Spritzenkörper der Glasspritze und bisherige Kappenlösungen, welche von oben auf den Primärverschluss aufgesetzt werden, durch diese Vorgehensweise an einem oberen Ende des Spritzenkörpers überstehen. Dies wirkt sich unter anderem nachteilig auf eine Etikettierfähigkeit und auf Verwahrungsmöglichkeiten solcher adaptierter Spritzen aus. Aufgrund unterschiedlich großer Umfänge können der Spritzenkörper und ein solcher Sekundärverschluss nicht zusammen etikettiert werden.

Mittels der beschriebenen Etikettieranordnung 1 kann auf einfache und kostengünstige Weise eine Umfangsgleichheit vom Spritzenkörper 32 zum angrenzenden Kappenelement 10 hergestellt werden. Daraufhin können die beiden Komponenten aus Spritzenkörper 32 und Kappenelement 10 zuverlässig und faltenfrei mit einem Etikett werden und den Verschluss 31 an dem Spritzenkörper 32 fixieren. Aufgrund des bevorzugten Einsatzes der Etikettieranordnung 1 an einer Glasspritze 30 mit einem Luer-Lock-Gewinde ist mittels der Etikettieranordnung 1 eine Art Luer-Lock-Fix-Click-Sekundärverschluss realisierbar, der einfach und zeitsparend an der Spritze 30 angebracht werden kann. Zudem wird mittels der Etikettieranordnung 1 dazu beigetragen, dass die adaptierten Spritzen 30 nicht zu breit auftragen werden und weiterhin nestfähig bzw. verwahrbar in den dafür vorgesehenen Verwahrungsbehältern sind.

Mittels der Etikettieranordnung 1 wird kein zusätzliches Verbindungsetikett benötigt, um eine Lücke zwischen einer oberen und unteren Kappe oder zwischen dem Verschluss 31 und dem Spritzenkörper 32 zu schließen und eine Erstöffnungsanzeige bereitzustellen, die auch als Temper Evidence bezeichnet werden kann. Das Kappenelement 10 bildet eine Luer-Lock-Kappe, die mittels des Fixierungsetiketts 20 an dem Spritzenkörper 32 der Glasspritze 30 befestigt wird und eine Verdrehsicherung in Bezug auf das Gewindeteil 34 des Verschlusses 31 darstellt.

Die Etikettieranordnung 1 kann größtenteils reinraumfähig appliziert werden und ermöglicht das Ausbilden eines besonders geringen Sekundärverschlussdurchmessers bzw. eines besonders geringen Durchmesserauftrags auf den Verschluss 31 der Spritze 30.

Aufgrund der beschriebenen Montagemöglichkeiten und der Reinraumtauglichkeit ermöglicht die Etikettieranordnung 1 ferner einen wirtschaftlicheren Produktionsprozess auf Kundenseite. Darüber hinaus kann ein Öffnen des adaptieren Verschlusses 31 und gezielte Zerstören oder Trennen der Kappenteile 11 und 12 mit einer Handbewegung durchgeführt werden.

Das Kappenelement 10 realisiert eine langgezogene Hülse, deren unteres, zweites Kappenteil 12 zumindest in einem unteren Bereich vorzugsweise denselben Außendurchmesser aufweist, wie der Spritzenkörper 32 der Glasspritze 30. Der Verschluss 31 realisiert insbesondere ein Luer-Lock-Gewinde, das in das hülsenförmige Kappenelement 10 eingesetzt wird. Das Luer-Lock-Gewinde verzahnt sich in den unteren Teil der Hülse, welche durch das zweite Kappenteil 12 realisiert ist, sodass ein stabiler Formschluss hergestellt wird. Das Kappenelement 10 ist insbesondere im inneren Bereich des zweiten Kappenteils 12 konisch ausgebildet und an eine Außenkontur des Luer-Lock-Gewindes anpasst. Durch eine solche Konstruktionsweise ist es möglich, im unteren Bereich der Hülse einen kleineren Umfang auszubilden als im oberen Bereich und zudem einen Umfang auszubilden, welcher denselben Umfang wie der Spritzenkörper 32 hat. Dies wirkt sich insbesondere vorteilhaft auf eine Verwahrung der mit der Etikettieranordnung 1 versehenen Spritze 30 aus.

Eine Montage der Etikettieranordnung 1 so durchgeführt werden, dass zunächst der gesamte Verschluss 31 in das Kappenelement 10 eingesetzt wird und nachfolgend das gegebenenfalls vorhandene Deckelelement 15 von oben auf den Verschluss 31 aufgesetzt wird. Das Deckelement 15 wird mit dem Verschluss 31 der Spritze 30 zum Beispiel über einen Form- oder Kraftschluss an der inneren Oberfläche 151 verbunden. Die äußere Oberfläche 151 des Deckelementes 15 verbindet sich über einen Form-, Kraft- oder Stoffschluss mit der inneren Oberfläche 111 des Kappenelements 10. Die Verbindungen sichern eine rotative Kraftübertragung von dem hülsenförmigen Kappenelement 10 zum Verschluss 31 der Spritze 30. Die beschriebenen Montageschritte können alternativ auch in einer anderen Reihenfolge erfolgen.

Eine bevorzugte Ausführungsform der Etikettieranordnung 1 kann folgende Montageschritte umfassen:
1. Koppeln der Baugruppe (Kappenelement 10 + Verschluss 31 + Deckelelement 15) mit dem Spritzenkörper 32 der Glasspritze 30
2. Alternativ: Koppeln des Kappenelements 10 mit der Baugruppe (Verschluss 31 + Deckelelement 15) und mit dem Spritzenkörper 32 der Glasspritze 30
3. Alternativ: Koppeln der Baugruppe (Kappenelement 10 + Verschluss 31) mit dem Spritzenkörper 32 der Glasspritze 30 und mit dem Deckelelement 15
4. Alternativ: Koppeln des Spritzenkörpers 32 der Glasspritze 30 mit dem Kappenelement 10 mit dem Verschluss 31 und mit dem Deckelelement 15
5. Alternativ: Koppeln des Spritzenkörpers 32 der Glasspritze 30 mit dem Kappenelement 10 und mit der Baugruppe (Verschluss 31 + Deckelelement 15)

Bei einem Lieferanten oder in einem Vorprozess können zum Beispiel bereits folgende Montageschritte durchgeführt werden:
1a. Koppeln des Kappenelements 10 mit dem Verschluss 31 und mit dem Deckelelement 15 und dadurch Bereitstellen der Baugruppe (Kappenelements 10 + Verschluss 31 + Deckelelement 15)
1b. Koppeln des Kappenelements 10 mit der Baugruppe (Verschluss 31 + Deckelelement 15) und dadurch Bereitstellen der Baugruppe (Kappenelements 10 + Verschluss 31 + Deckelelement 15)

Grundsätzlich können die Montagevorgänge gemäß 1. bis 5. in einem Reinraum erfolgen. Die vorzugsweise bereits bei einem Lieferant vormontierte Baugruppe gemäß einem der Schritte 1a. oder 1b. kann dann im Reinraum auf den Spritzenkörper 32 der Glasspritze 30 aufgesetzt werden.

Ein Öffnungsvorgang der mit der Etikettieranordnung 1 applizierten Spritze 30 kann wie folgt durchgeführt werden: Über einen von außen einwirkenden Drehimpuls wird von dem hülsenförmigen Kappenelement 10 die wirkende Kraft auf das Deckelelement 15 übertragen, welches wiederum die Kraft auf den Kopfteil 33 des Verschlusses 31 überträgt. Das Deckelement 15 verzahnt oder verbindet sich bei der Montage vorzugsweise sowohl mit der inneren Oberfläche 111 Kappenelements 10 als auch mit der äußeren Oberfläche 35 und/oder mit der Oberseite 37 des Verschluss 31. Überschreitet die einwirkende Kraft eine Haltekraft eine Perforation oder vorhandener Verbindungsstege des Kappenelements 10, so trennt sich diese in zwei Hälften aus ersten und zweiten Kappenteil 11 und 12. Das obere, erste Kappenteil 11 bleibt verzahnt mit dem Deckelement 15, welches wiederum auf dem Kopfteil 33 des Verschlusses 31 verweilt. Das untere, zweite Kappenteil 12 des Kappenelements 10 fixiert das untere Luer-Lock-Gewinde bzw. das Gewindeteil 34 Verschlusses 31 und bleibt über das Fixierungsetikett 20 mit dem Spritzenkörper 32 der Glasspritze 30 verbunden.

### Bezugszeichenliste

- 1: Etikettieranordnung
- 10: Kappenelement / Sekundärkappe
- 11: erstes / oberes Kappenteil
- 111: innere Oberfläche des ersten Kappenteils
- 113: Verzahnungsstruktur des ersten Kappenteils
- 12: zweites / unteres Kappenteil
- 121: innere Oberfläche des zweiten Kappenteils
- 122: äußere Oberfläche des zweiten Kappenteils
- 123: Einrasthaken des zweiten Kappenteils
- 14: Durchtrennungsbereich des Kappenelements
- 141: Perforation / Verbindungsstege
- 15: Deckelelement
- 151: innere Oberfläche des Deckelelements
- 152: äußere Oberfläche des Deckelelements
- 153: Verzahnungsstruktur des Deckelelements
- 154: Hülsenabschnitt des Deckelelements
- 16: Einraststruktur des Kappenelements
- 161: Einraststruktur des ersten Kappenteils
- 162: Einraststruktur des zweiten Kappenteils
- 17: Kopplungselement
- 19: Wärmestrahlung
- 20: Fixierungsetikett
- 21: erster / oberer Etikettenabschnitt des Fixierungsetiketts
- 22: zweiter / unterer Etikettenabschnitt des Fixierungsetiketts
- 24: Durchtrennungsbereich des Fixierungsetiketts
- 25: Durchtrennungselement / Perforation
- 30: Gefäß / Spritze
- 31: Verschluss / Primärkappe
- 32: Gefäßkörper / Spritzenkörper
- 33: Kopfteil des Verschlusses
- 34: Gewindeteil des Verschlusses
- 35: äußere Oberfläche des Kopfteils des Verschlusses
- 36: äußere Oberfläche des Gewindeteils des Verschlusses
- 37: Oberseite des Verschlusses
- 38: äußere Oberfläche des Gefäßkörpers

- D1: erster / oberer Durchmesser
- D2: zweiter / unterer Durchmesser
- L: Längsachse
- S(i): Schritt eines Verfahrens zum Anbringen einer Etikettieranordnung

## Patentansprüche

1. Etikettieranordnung (1) für ein mehrteiliges Gefäß (30), aufweisend:
- ein hülsenförmiges Kappenelement (10), das an einer inneren Oberfläche (111, 121) eine Verzahnungsstruktur aufweist und das dazu ausgebildet ist, mittels der Verzahnungsstruktur mit einer äußeren Oberfläche (35, 36) eines Verschlusses (31) des Gefäßes (30) gekoppelt zu werden und diesen zu umgeben, wobei das Kappenelement (10) bezogen auf eine Längsachse (L) ein erstes Kappenteil (11), ein zweites Kappenteil (12) und einen Trennungsbereich (14) aufweist, **dadurch gekennzeichnet, dass** die Etikettieranordnung (1) zusätzlich aufweist:
- ein Fixierungsetikett (20) mit einem ersten Etikettenabschnitt (21) und einem an dem ersten Etikettenabschnitt (21) angrenzenden zweiten Etikettenabschnitt (22), wobei der erste Etikettenabschnitt (21) dazu ausgebildet ist, an dem zweiten Kappenteil (12) befestigt zu werden, und der zweite Etikettenabschnitt (22) dazu ausgebildet ist, an einem Gefäßkörper (32) des Gefäßes (30) befestigt zu werden, sodass das Fixierungsetikett (20) das Kappenelement (10) mit dem Gefäßkörper (32) koppelt, sodass bei einem Öffnen des mit der Etikettieranordnung (1) applizierten Gefäßes (30) das Kappenelement (10) in dem Trennungsbereich (14) trennbar ist und zumindest ein Abschnitt des ersten Kappenteils (11) zusammen mit einem Teil (33) des Verschlusses (31) von dem zweiten Kappenteil (12) und dem Gefäßkörper (32) entfernbar ist.

2. Etikettieranordnung (1) nach Anspruch 1, bei der das zweite Kappenteil (12) bezogen auf einen an dem Gefäß (30) applizierten Zustand der Etikettieranordnung (1) angrenzend zu dem Gefäßkörper (32) angeordnet und in Abstimmung auf diesen geometrisch ausgebildet ist und eine vorgegebene Umfangsgeometrie aufweist.

3. Etikettieranordnung (1) nach Anspruch 2, bei der das Kappenelement (10) in Abstimmung auf das Gefäß (30) bezogen auf die Längsachse (L) rotationssymmetrisch ausgebildet ist und zumindest das zweite Kappenteil (12) einen vorgegebenen Durchmesser (D2) aufweist, der einem Durchmesser des Gefäßkörpers (32) entspricht, sodass eine äußere Oberfläche (122) des zweiten Kappenteils (12) bündig zu einer äußeren Oberfläche (38) des Gefäßkörpers (32) anordenbar ist.

4. Etikettieranordnung (1) nach einem der Ansprüche 1 bis 3, bei der bezogen auf die Längsachse (L) das erste und/oder das zweite Kappenteil (11, 12) an einer jeweiligen inneren Oberfläche (111, 121) eine umlaufende Kontur aufweist, welche eine Negativform zu einer umlaufenden Kontur an einer jeweiligen äußeren Oberfläche (35, 36) des Verschlusses (31) ausbildet.

5. Etikettieranordnung (1) nach einem der Ansprüche 1 bis 4, bei der eine Wandung des zweiten Kappenteils (12) bezogen auf die Längsachse (L) konusförmig ausgebildet ist und sich in Richtung des ersten Kappenteils (11) hin verjüngt.

6. Etikettieranordnung (1) nach einem der Ansprüche 1 bis 5, aufweisend:
ein Deckelelement (15), das mit dem ersten Kappenteil (11) koppelbar ist und das dazu ausgebildet ist, an dem Verschluss (31) des Gefäßes (30) befestigt zu werden und das erste Kappenteil (11) mit dem Verschluss (31) zu koppeln und eine Oberseite (37) des Verschlusses (31) zu bedecken.

7. Etikettieranordnung (1) nach Anspruch 6, bei der das Deckelelement (15) derart ausgebildet ist, dass es formschlüssig, kraftschlüssig und/oder stoffschlüssig mit dem ersten Kappenteil (11) und/oder dem Verschluss (31) koppelbar ist.

8. Etikettieranordnung (1) nach Anspruch 7, bei der das erste Kappenteil (11) an einer inneren Oberfläche (111) eine Kontur mit einer Verzahnungsstruktur (113) umfasst, die in Abstimmung auf eine Kontur mit einer Verzahnungsstruktur (153) an einer äußeren Oberfläche (152) des Deckelelements (15) vorgegeben ausgebildet ist.

9. Etikettieranordnung (1) nach einem der Ansprüche 1 bis 8, bei der das erste und das zweite Kappenteil (11, 12) miteinander verbunden sind und der Trennungsbereich (14) bezogen auf die Längsachse (L) zwischen dem ersten und dem zweiten Kappenteil (11, 12) ausgebildet ist, sodass bei einem Öffnen des mit der Etikettieranordnung (1) applizierten Gefäßes (30) das Kappenelement (10) in dem Trennungsbereich (14) vorgegeben durchtrennbar ist und das erste Kappenteil (11) zusammen mit einem Teil (33) des Verschlusses (31) von dem zweiten Kappenteil (12) und dem Gefäßkörper (32) entfernbar ist.

10. Etikettieranordnung (1) nach einem der Ansprüche 1 bis 9, bei dem das zweite Kappenteil (12) einen Einrasthaken (123) aufweist, welcher dazu eingerichtet ist, eine formschlüssige Kopplung mit dem Verschluss (31) des Gefäßes (30) auszubilden, sodass bezogen auf die Längsachse (L) des Kappenelements (10) zwischen dem Kappenelement (10) und dem Verschluss (31) eine Haltekraft in Richtung der Längsachse (L) einrichtbar ist.

11. System, aufweisend:
- ein in mehrere Teile teilbares Gefäß (30) mit einem Gefäßkörper (32) und einem Verschluss (31), der mit dem Gefäßkörper (32) gekoppelt ist, und
- eine Etikettieranordnung (1) nach einem der vorhergehenden Ansprüche, welche derart an dem Gefäß (30) appliziert ist, dass das Kappenelement (10) den Verschluss (31) umgibt und das erste Kappenteil (11) einem Kopfteil (33) und das zweite Kappenteil (12) einem Gewindeteil (34) des Verschlusses (31) zugeordnet ist und dass der erste Etikettenabschnitt (21) des Fixierungsetiketts (20) an dem zweiten Kappenteil (12) und der zweite Etikettenabschnitt (22) des Fixierungsetiketts (20) an dem Gefäßkörper (32) befestigt sind, sodass das Fixierungsetikett (20) das Kappenelement (10) mit dem Gefäßkörper (32) koppelt.

12. Verfahren zum Anbringen einer Etikettieranordnung (1) an einem mehrteiligen Gefäß (30), umfassend:
- Bereitstellen eines in mehrere Teile teilbaren Gefäßes (30) mit einem Gefäßkörper (32) und einem Verschluss (31), der mit dem Gefäßkörper (32) koppelbar ist,
- Bereitstellen der Etikettieranordnung (1) mit einem hülsenförmigen Kappenelement (10) und einem Fixierungsetikett (20), wobei das Kappenelement (10) ein erstes Kappenteil (11), ein zweites Kappenteil (12) und einen Trennungsbereich (14) aufweist, und wobei das Fixierungsetikett (20) einen ersten Etikettenabschnitt (21) und einen an dem ersten Etikettenabschnitt (21) angrenzenden zweiten Etikettenabschnitt (22) aufweist,
- Koppeln des Kappenelements (10) mit dem Gefäßkörper (32) und mit dem Verschluss (31) des Gefäßes (30), sodass das Kappenelement (10) an dem Gefäßkörper (32) angebracht ist und den Verschluss (31) umgibt,
- Anbringen des Fixierungsetiketts (20) an dem Gefäß (30) mittels Befestigen des zweiten Etikettenabschnitts (22) an dem Gefäßkörper (32), und
- Anbringen des Fixierungsetiketts (20) an dem Kappenelement (10) mittels Befestigen des ersten Etikettenabschnitts (21) an dem zweiten Kappenteil (12), sodass das Fixierungsetikett (20) das Kappenelement (10) mit dem Gefäßkörper (32) koppelt, sodass bei einem Öffnen des mit der Etikettieranordnung (1) applizierten Gefäßes (30) die Etikettieranordnung (1) in dem Trennungsbereich (14) trennbar ist und zumindest ein Abschnitt des ersten Kappenteils (11) zusammen mit einem Teil (33) des Verschlusses (31) von dem zweiten Kappenteil (12) und dem Gefäßkörper (32) entfernbar ist.

13. Verfahren nach Anspruch 12, bei dem das Koppeln des Kappenelements (10) mit dem Gefäßkörper (32) und mit dem Verschluss (31) umfasst:
- Aufsetzen des hülsenförmigen Kappenelements (10) auf den Gefäßkörper (32), und nachfolgend
- Einsetzen des Verschlusses (31) in das hülsenförmige Kappenelement (10).

14. Verfahren nach einem der Ansprüche 12 bis 13, bei dem die Etikettieranordnung (1) ein Deckelelement (15) aufweist, umfassend:
Aufsetzen des Deckelelements (15) auf das erste Kappenteil (11) des Kappenelements (10) und/oder auf einen Kopfteil (33) des Verschlusses (31), sodass das Deckelelement (15) eine Oberseite (37) des Kopfteils (33) des Verschlusses (31) bedeckt und bei einem Öffnen des mit der Etikettieranordnung (1) applizierten Gefäßes das Deckelelement (15) das erste Kappenteil (11) mit Kopfteil (33) koppelt.

15. Verfahren nach einem der Ansprüche 12 bis 14, bei dem das Kappenelement (10) und/oder das Deckelelement (15) mittels Verzahnen, mittels Verkleben, mittels Schweißen und/oder mittels Einwirken von Wärmestrahlung formschlüssig, kraftschlüssig und/oder stoffschlüssig mit dem Verschluss (31) gekoppelt werden.

## Claims

1. A labeling assembly (1) for a multi-part container (30), comprising:
- a sleeve-shaped cap element (10) which comprises a toothing structure on an inner surface (111, 121) and is designed to be coupled, by means of the toothing structure, to an outer surface (35, 36) of a closure (31) of the container (30) and surround said closure, the cap element (10) comprising, related to a longitudinal axis (L), a first cap part (11), a second cap part (12) and a separation area (14), **characterized in that** the labelling assembly (1) further comprises:
- a fixation label (20) having a first label portion (21) and a second label portion (22) adjacent to the first label portion (21), the first label portion (21) being configured to be attached to the second cap part (12) and the second label portion (22) being configured to be attached to a container body (32) of the container (30), so that the fixation label (20) couples the cap element (10) to the container body (32), so that, upon opening the container (30) to which the labeling assembly (1) is applied, the cap element (10) is separable in the separation area (14) and at least a portion of the first cap part (11) together with a part (33) of the closure (31) is removable from the second cap part (12) and the container body (32).

2. The labelling assembly (1) according to claim 1, in which the second cap part (12) is arranged so as to be adjacent to the container body (32) related to a state when the labelling assembly (1) is applied to the container (30), and is geometrically designed in coordination with said container body and has a predetermined peripheral geometry.

3. The labeling assembly (1) according to claim 2, in which the cap element (10) is designed to be rotationally symmetrical in coordination with the container (30) and related to the longitudinal axis (L), and at least the second cap part (12) has a predetermined diameter (D2) which corresponds to a diameter of the container body (32), so that an outer surface (122) of the second cap part (12) can be arranged flush with an outer surface (38) of the container body (32).

4. The labeling assembly (1) according to any one of claims 1 to 3, in which, related to the longitudinal axis (L), the first and/or the second cap part (11, 12) comprise, on a respective inner surface (111, 121), a peripheral contour which forms a negative shape to a peripheral contour on a respective outer surface (35, 36) of the closure (31).

5. The labeling assembly (1) according to any one of claims 1 to 4, in which a wall of the second cap part (12) is conical in shape related to the longitudinal axis (L) and tapers toward the first cap part (11).

6. The labeling assembly (1) according to any one of claims 1 to 5, comprising:
a lid element (15) which can be coupled to the first cap part (11) and is designed to be attached to the closure (31) of the container (30) and to couple the first cap part (11) to the closure (31) and to cover a top side (37) of the closure (31).

7. The labeling assembly (1) according to claim 6, in which the lid element (15) is configured such that it can be coupled to the first cap part (11) and/or to the closure (31) in a form-fitting, force-fitting and/or integrally joined manner.

8. The labeling assembly (1) according to claim 7, in which the first cap part (11) comprises, on an inner surface (111), a contour having a toothing structure (113) which is designed in a predefined manner in coordination with a contour having a toothing structure (153) on an outer surface (152) of the lid element (15).

9. The labeling assembly (1) according to any one of claims 1 to 8, in which the first and second cap parts (11, 12) are connected to each other and the separation area (14), related to the longitudinal axis (L), is formed between the first and second cap parts (11, 12), so that, upon opening the container (30) to which the labeling assembly (1) is applied, the cap element (10) can be severed in the separation area (14) in a predetermined manner and the first cap part (11) can be removed together with a part (33) of the closure (31) from the second cap part (12) and the container body (32).

10. The labeling assembly (1) according to any one of claims 1 to 9, in which the second cap part (12) comprises a latch hook (123) configured to form a form-fitting coupling with the closure (31) of the container so that, related to the longitudinal axis (L) of the cap element (10), a holding force can be established between the cap element (10) and the closure (31) in the direction of the longitudinal axis (L).

11. A system, comprising:
- a container (30) that can be divided into several parts and comprises a container body (32) as well as a closure (31) coupled to the container body (32), and
- a labeling assembly (1) according to any of the preceding claims, which is applied to the container (30) in such a way that the cap element (10) surrounds the closure (31) and the first cap part (11) is assigned to a head part (33) and the second cap part (12) is assigned to a threaded part (34) of the closure (31) and that the first label portion (21) of the fixation label (20) is attached to the second cap part (12) and the second label portion (22) of the fixation label (20) is attached to the container body (32), so that the fixation label (20) couples the cap element (10) to the container body (32).

12. A method of applying a labeling assembly (1) to a multi-part container (30), comprising:
- providing a container (30) that can be divided into several parts and comprises a container body (32) as well as a closure (31) which can be coupled to the container body (32),
- providing the labeling assembly (1) having a sleeve-shaped cap element (10) and a fixation label (20), the cap element (10) comprising a first cap part (11), a second cap part (12) and a separation area (14), and wherein the fixation label (20) comprises a first label portion (21) and a second label portion (22) adjacent to the first label portion (21),
- coupling the cap element (10) to the container body (32) and to the closure (31) of the container (30), so that the cap element (10) is mounted to the container body (32) and surrounds the closure (31),
- applying the fixation label (20) to the container (30) by means of attaching the second label portion (22) to the container body (32), and
- applying the fixation label (20) to the cap element (10) by means of attaching the first label portion (21) to the second cap part (12), so that the fixation label (20) couples the cap element (10) to the container body (32), so that, upon opening the container (30) to which the labeling assembly (1) is applied, the labeling assembly (1) is separable in the separation area (14) and at least a portion of the first cap part (11) together with a part (33) of the closure (31) is removable from the second cap part (12) and the container body (32).

13. The method according to claim 12, in which the process of coupling the cap element (10) to the container body (32) and to the closure (31) comprises:
- placing the sleeve-shaped cap element (10) onto the container body (32), and subsequently
- inserting the closure (31) into the sleeve-shaped cap element (10).

14. The method according to any one of claims 12 to 13, in which the labeling assembly (1) comprises a lid element (15), comprising:
placing the lid element (15) onto the first cap part (11) of the cap element (10) and/or onto a head part (33) of the closure (31), so that the lid element (15) covers a top side (37) of the head part (33) of the closure (31) and, upon opening the container to which the labeling assembly (1) is applied, the lid element (15) couples the first cap part (11) to the head part (33).

15. The method according to any one of claims 12 to 14, in which the cap element (10) and/or the lid element (15) are coupled to the closure (31) in a form-fitting, force-fitting and/or integrally joined manner by means of intermeshing, by means of gluing, by means of welding and/or by means of the action of heat radiation.

## Revendications

1. Ensemble d'étiquetage (1) pour récipient (30) en plusieurs parties, présentant :
- un élément capuchon (10) en forme de douille qui présente une structure de denture au niveau d'une surface intérieure (111, 121) et qui est constitué pour être couplé, moyennant la structure de denture, avec une surface extérieure (35, 36) d'un obturateur (31) du récipient (30) et entourer celui-ci, sachant que l'élément capuchon (10) présente, par rapport à un axe longitudinal (L), une première partie de capuchon (11), une deuxième partie de capuchon (12) et une zone de séparation (14), **caractérisé en ce que** l'ensemble d'étiquetage (1) présente en outre :
- une étiquette de fixation (20) avec une première section d'étiquette (21) et une deuxième section d'étiquette (22) contiguë à la première section d'étiquette (21), sachant que la première section d'étiquette (21) est constituée pour être fixée à la deuxième partie de capuchon (12), et la deuxième section d'étiquette (22) est constituée pour être fixée à un corps de récipient (32) du récipient (30) afin que l'étiquette de fixation (20) couple l'élément capuchon (10) avec le corps de récipient (32) afin que, lors d'une ouverture du récipient (30) sur lequel est appliqué l'ensemble d'étiquetage (1), l'élément capuchon (10) soit séparable dans la zone de séparation (14) et au moins une section de la première partie de capuchon (11) puisse être enlevée de la deuxième partie de capuchon (12) et du corps de récipient (32) conjointement avec une partie (33) de l'obturateur (31).

2. Ensemble d'étiquetage (1) selon la revendication 1, dans lequel la deuxième partie de capuchon (12), par rapport à un état de l'ensemble d'étiquetage appliqué sur le récipient (30), est disposée de manière contiguë au corps de récipient (32) et est constitué géométriquement en accord avec celui-ci et présente une géométrie de périphérie spécifiée.

3. Ensemble d'étiquetage (1) selon la revendication 2, dans lequel l'élément capuchon (10) est constitué de manière symétrique en rotation en accord avec le récipient (30) par rapport à l'axe longitudinal (L) et au moins la deuxième partie de capuchon (12) présente un diamètre (D2) spécifié qui correspond à un diamètre du corps de récipient (32) afin qu'une surface extérieure (122) de la deuxième partie de capuchon (12) puisse être disposée à fleur d'une surface extérieure (38) du corps de récipient (32).

4. Ensemble d'étiquetage (1) selon l'une des revendications 1 à 3, dans lequel, par rapport à l'axe longitudinal (L), la première et/ou la deuxième partie de capuchon (11, 12) présente un contour périphérique au niveau d'une surface intérieure (111, 121) respective, lequel constitue une forme négative par rapport à un contour périphérique au niveau d'une surface extérieure (35, 36) respective de l'obturateur (31).

5. Ensemble d'étiquetage (1) selon l'une des revendications 1 à 4, dans lequel une paroi de la deuxième partie de capuchon (12) est constituée en forme conique par rapport à l'axe longitudinal (L) et s'amincit en direction de la première partie de capuchon (11).

6. Ensemble d'étiquetage (1) selon l'une des revendications 1 à 5, présentant :
un élément couvercle (15) qui peut être couplé avec la première partie de capuchon (11) et qui est constitué pour être fixé à l'obturateur (31) du récipient (30) et coupler la première partie de capuchon (11) avec l'obturateur (31) et recouvrir un côté supérieur (37) de l'obturateur (31).

7. Ensemble d'étiquetage (1) selon la revendication 6, dans lequel l'élément couvercle (15) est constitué de manière à pouvoir être couplé avec la première partie de capuchon (11) et/ou l'obturateur (31) par complémentarité de forme, par adhérence et/ou par liaison de matière.

8. Ensemble d'étiquetage (1) selon la revendication 7, dans lequel la première partie de capuchon (11) comprend, au niveau d'une surface intérieure (111), un contour avec une structure de denture (113) qui est constitué de manière spécifiée en accord avec un contour avec une structure de denture (153) au niveau d'une surface extérieure (152) de l'élément couvercle (15).

9. Ensemble d'étiquetage (1) selon l'une des revendications 1 à 8, dans lequel la première et la deuxième partie de capuchon (11, 12) sont reliées l'une à l'autre et la zone de séparation (14) est constituée entre la première et la deuxième partie de capuchon (11, 12) par rapport à l'axe longitudinal (L) afin que, lors d'une ouverture du récipient sur lequel est appliqué l'ensemble d'étiquetage (1), l'élément capuchon (10) soit sectionnable de manière spécifiée dans la zone de séparation (14) et la première partie de capuchon (11) puisse être enlevée de la deuxième partie de capuchon (12) et du corps de récipient (32) conjointement avec une partie (33) de l'obturateur (31).

10. Ensemble d'étiquetage (1) selon l'une des revendications 1 à 9, dans lequel la deuxième partie de capuchon (12) présente un crochet d'encliquetage (123), lequel est configuré pour constituer un couplage par complémentarité de forme avec l'obturateur (31) du récipient (30) afin que, par rapport à l'axe longitudinal (L) de l'élément capuchon (10), une force de maintien puisse être établie en direction de l'axe longitudinal (L) entre l'élément capuchon (10) et l'obturateur (31).

11. Système, présentant :
- un récipient (30) divisible en plusieurs parties avec un corps de récipient (32) et un obturateur (31) qui est couplé avec le corps de récipient (32), et
- un ensemble d'étiquetage (1) selon l'une des revendications précédentes, lequel est appliqué sur le récipient (30) de telle manière que l'élément capuchon (10) entoure l'obturateur (31) et la première partie de capuchon (11) soit associée à une partie tête (33) et la deuxième partie de capuchon (12) à une partie filetage (34) de l'obturateur (31) et que la première section d'étiquette (21) de l'étiquette de fixation (20) soit fixée à la deuxième partie de capuchon (12) et la deuxième section d'étiquette (22) de l'étiquette de fixation (20) au corps de récipient (32) afin que l'étiquette de fixation (20) couple l'élément capuchon (10) avec le corps de récipient (32).

12. Procédé d'apposition d'un ensemble d'étiquetage (1) sur un récipient (30) en plusieurs parties, comprenant :
- la mise à disposition d'un récipient (30) divisible en plusieurs parties avec un corps de récipient (32) et un obturateur (31) qui peut être couplé avec le corps de récipient (32),
- la mise à disposition de l'ensemble d'étiquetage (1) avec un élément capuchon (10) en forme de douille et une étiquette de fixation (20), sachant que l'élément capuchon (10) présente une première partie de capuchon (11), une deuxième partie de capuchon (12) et une zone de séparation (14), et sachant que l'étiquette de fixation (20) présente une première section d'étiquette (21) et une deuxième section d'étiquette (22) contiguë à la première section d'étiquette (21),
- le couplage de l'élément capuchon (10) avec le corps de récipient (32) et avec l'obturateur (31) du récipient (30) afin que l'élément capuchon (10) soit apposé sur le corps de récipient (32) et entoure l'obturateur (31),
- l'apposition de l'étiquette de fixation (20) sur le récipient (30) par fixation de la deuxième section d'étiquette (22) au corps de récipient (32), et
- l'apposition de l'étiquette de fixation (20) sur l'élément capuchon (10) par fixation de la première section d'étiquette (21) à la deuxième partie de capuchon (12) afin que l'étiquette de fixation (20) couple l'élément capuchon (10) avec le corps de récipient (32) afin que, lors d'une ouverture du récipient (30) sur lequel est appliqué l'ensemble d'étiquetage (1), l'ensemble d'étiquetage (1) soit séparable dans la zone de séparation (14) et au moins une section de la première partie de capuchon (11) puisse être enlevée de la deuxième partie de capuchon (12) et du corps de récipient (32) conjointement avec une partie (33) de l'obturateur (31).

13. Procédé selon la revendication 12, dans lequel le couplage de l'élément capuchon (10) avec le corps de récipient (32) et avec l'obturateur (31) comprend :
- la pose de l'élément capuchon (10) en forme de douille sur le corps de récipient (32), et consécutivement
- l'insertion de l'obturateur (31) dans l'élément capuchon (10) en forme de douille.

14. Procédé selon l'une des revendications 12 à 13, dans lequel l'ensemble d'étiquetage (1) présente un élément couvercle (15), comprenant :
la pose de l'élément couvercle (15) sur la première partie de capuchon (11) de l'élément capuchon (10) et/ou sur une partie tête (33) de l'obturateur (31) afin que l'élément couvercle (15) recouvre un côté supérieur (37) de la partie tête (33) de l'obturateur (31) et, lors d'une ouverture du récipient sur lequel est appliqué l'ensemble d'étiquetage (1), l'élément couvercle (15) couple la première partie de capuchon (11) avec la partie tête (33).

15. Procédé selon l'une des revendications 12 à 14, dans lequel l'élément capuchon (10) et/ou l'élément couvercle (15) sont couplés avec l'obturateur (31) par complémentarité de forme, par adhérence et/ou par liaison de matière par engrènement, par collage, par soudage et/ou par application de rayonnement thermique.
